# EUROPÄISCHE PATENTSCHRIFT

(11) **EP 2 810 590 B1**
(45) Veröffentlichungstag und Bekanntmachung des Hinweises auf die Patenterteilung: **15.07.2015**
(21) Anmeldenummer: 14168772.3
(22) Anmeldetag: 19.05.2014
(51) Int. Cl.: A47G 33/12

(54) **Baumständer**
Tree stand
Support pour arbre

(30) Priorität: 06.06.2013 DE 102013009486
(43) Veröffentlichungstag der Anmeldung: 10.12.2014
(73) Patentinhaber: F-H-S International GmbH & Co. KG, 41238 Mönchengladbach (DE)
(72) Erfinder: Kierski, Andrzej, 31358 Krakau (PL); Schulz, Rainer, 5020 Salzburg (AT)
(74) Vertreter: Kierdorf Ritschel

(56) Entgegenhaltungen:
- DE-U1- 20 320 092
- DE-U1- 29 919 365

## Beschreibung

Die vorliegende Erfindung betrifft einen Ständer zum Aufspannen von mast- oder stabförmigen Teilen nach dem Oberbegriff des Anspruchs 1.

Die DE 203 20 092 U1 offenbart einen Christbaumständer gemäß dem Oberbegriff von Anspruch 1 der vorliegenden Erfindung. Die Sicherungseinrichtung ist dabei in Form eines Spannrades ausgeführt. Ferner ist zum Betätigen der Halteelemente ein Kraftübertragungselement vorgesehen, dass zum einen mit dem Halteelement als auch mit der Kraftübertragungseinrichtung gekoppelt ist. Die DE 203 20 092 U1 offenbart auch eine Betätigung eines Halteelementes mittels eines Kraftübertragungselements, wobei letzteres eine gebogene Form aufweist und mittels einer Druckfläche an einer Führungskurve 15 eines Hebelarms des Halteelementes anliegt. Durch einen Durchbruch ist ein Spannseil hindurchgeführt, wobei durch Kraftübertragung auf das Spannseil das Kraftübertragungselement verschwenkt wird. Dabei verbleibt jedoch ein vertikaler Abstand des Durchbruchs und des in dem darin geführten Spannseils hin zur Bodenpatte unverändert. Ferner sind das Kraftübertragungselement und das Halteelement miteinander nicht verbunden, sondern liegen lediglich aneinander an.

Ein Christbaumständer ist beispielsweise aus der DE 39 32 473 C2 bekannt. Er umfasst ein Aufnahmegefäß, an welchem in Umfangsrichtung versetzt liegend mehrere jeweils um eine Horizontalachse verschwenkbare Hebel angeordnet sind. Die Hebel sind über ein umlaufendes Spannseil miteinander verbunden, welches zu einer Spanneinrichtung führt. Durch Betätigung der Spanneinrichtung werden die Hebel um ihre jeweiligen Horizontalachsen auf einen in der Mitte eingesetzten Stamm eines Baumes zu bewegt, wobei die Hebel so angeordnet und ausgerichtet sind, dass die Hebel jeweils mehr oder weniger auf die vertikale Symmetrieachse eines zu justierenden Stammes zu bewegt werden.

Nachteilig bei diesem sogenannten Funktions-Baumständer ist jedoch, dass der Montageaufwand des gesamten Christbaumständers einschließlich der Montage der Halteeinrichtung mit den dazugehörigen Schwenkachsen, Spanneinrichtung, etc. arbeits- und damit auch zeitaufwendig und teuer ist. Weiterhin stellt sich die Sicherung des zu haltenden Christbaums als sehr aufwendig dar, denn der Christbaum muss in dem dafür vorgesehenen Aufnahmeraum möglichst senkrecht eingestellt werden und anschließend muss während des Festhaltens des Christbaums die Spanneinrichtung mehrmals und somit pumpenartig betätigt werden, so dass sich die Halteelemente an den Stamm des Christbaumes legen. Dieses pumpenartige Betätigen der Spanneinrichtung ist notwendig, da der beschriebene Christbaumständer und die Länge seines Spannseils so ausgebildet sind, dass unterschiedlich dicke Stammdurchmesser durch den Christbaumständer fixiert werden können. Dies hat jedoch zur Folge, dass bei einem Christbaum mit kleinem Durchmesser relativ viel des Spannseils durch die Spanneinrichtung aufgerollt werden muss, so dass die Spanneinrichtung mehrmals pumpenartig betätigt werden muss.

Ferner ist das pumpenartige Betätigen der Spanneinrichtung dafür notwendig, genügend Kraft auf das Spannseil auszuüben, denn das Spannseil führt durch jeweils obere Hebelarme der verschwenkbaren Hebel, und damit eine zuverlässige Sicherung des Stammes durch die verschwenkbaren Hebel gewährleistet ist, muss mittels mehrmaligen Betätigen der Spanneinrichtung das Spannseil sehr stark gespannt werden.

Aufgabe der vorliegenden Erfindung ist es, ausgehend von dem gattungsbildenden Stand der Technik einen verbesserten Ständer zum Aufspannen von mast- oder stabförmigen Teilen, insbesondere von Christbäumen zu schaffen, bei dem die Spannkraft einer Kraftübertragungseinrichtung beispielsweise in Form eines Spannseils effektiver auf die jeweiligen Halteelemente des Ständers übertragen werden kann. Ferner soll die Stabilität und die Langlebigkeit des Ständers erhöht werden.

Die Aufgabe wird erfindungsgemäß entsprechend den in Anspruch 1 angegebenen Merkmalen gelöst. Vorteilhafte Ausgestaltungen der Erfindung sind in den Unteransprüchen angegeben.

Der erfindungsgemäße Ständer umfasst eine Bodenplatte, zumindest zwei an einen Aufnahmeraum zum Aufnehmen des mast- oder stabförmigen Teils angrenzenden Halteelementen, eine Sicherungseinrichtung und eine flexible Kraftübertragungseinrichtung. Die Halteelemente sind dabei um eine Zentralachse des Aufnahmeraumes herum winkelversetzt angeordnet und jeweils um eine horizontale Schwenkachse oder eine Schwenkachse mit horizontaler Komponente von der Zentralachse weg in Richtung einer Freigabestellung und auf die Zentralachse zu in Richtung einer Fixierstellung verschwenkbar. Die Kraftübertragungseinrichtung, die beispielsweise als Seil oder als Kette, insbesondere als Spannseil, Sicherungsseil, Stahlseil, Spannkette und/oder Sicherungskette ausgestaltet sein kann, führt von der Sicherungseinrichtung, die auch als Spanneinrichtung bezeichnet werden kann, zu den Halteelementen, die mit der Sicherungseinrichtung mittels der Kraftübertragungseinrichtung bewegungsgekoppelt sind. Die Kraftübertragungseinrichtung kann auch mehrere Elemente umfassen. Beispielsweise kann die Kraftüberragungseinrichtung zwei, drei vier öder eine der Anzahl der Halteelemente entsprechende Anzahl von Sicherungsseilen, Stahlseilen oder Sicherungsketten umfassen. Durch Überführen der Sicherungseinrichtung von einer Entsicherungsstellung in Richtung einer Sicherungsstellung wird die Kraftübertragungseinrichtung in einer Zugrichtung zu der Sicherungseinrichtung gezogen und/oder kraftbeaufschlagt, so dass die Sicherungseinrichtung mittels der Kraftübertragungseinrichtung einer Verschwenkung der Halteelemente in Richtung Freigabestellung entgegen wirkt oder diese verhindert.

Der erfindungsgemäße Ständer zeichnet sich dadurch aus, dass die Haltelemente jeweils einen Aufstellhebel mit einer Führungseinrichtung, mittels der die Kraftübertragungseinrichtung geführt ist und über die auf den Aufstellhebel eine auf die Bodenplatte gerichtete Kraft durch die Kraftübertragungseinrichtung ausübbar ist, und einen Stützhebel umfassen. Dabei ist jeder Aufstellhebel mit jeweils einem Halteelement um eine erste Horizontalachse verschwenkbar gelenkig verbunden, und jeder Aufstellhebel ist zusätzlich mit einem Stützhebel um eine zur ersten Horizontalachse parallel versetzten zweiten Horizontalachse verschwenkbar gelenkig verbunden. Die Stützhebel sind dabei jeweils zumindest mittelbar an der Bodenplatte abgestützt. Jedes Halteelement ist jeweils zwischen zwei mit der Bodenplatte verbundenen Umlenkeinrichtungen angeordnet, wobei die Umlenkeinrichtungen jeweils die Kraftübertragungseinrichtung in einem ersten vertikalen Abstand von der Bodenplatte führen und umlenken. Ein von dem Aufstellhebel und dem Abstützhebel eingeschlossener Winkel in Fixierstellung des Halteelements ist so ausgewählt, dass durch Verschwenken eines Halteelements in Richtung dessen Freigabestellung sich der Winkel zwischen dem Aufstellheben und dem Abstützhebel derart verändert, dass der Aufstellhebel und die in dessen Führungseinrichtung geführte Kraftübertragungseinrichtung von der Bodenplatte weg verschwenkt werden und ein zweiter vertikaler Abstand der Führungseinrichtung zur Bodenplatte größer ist als der erste vertikale Abstand.

Folglich übt die Kraftübertragungseinrichtung auf den Aufstellhebel eine auf die Bodenplatte gerichtete Kraft aus und spannt somit das Halteelement in Richtung dessen Fixierstellung. Aufgrund der getriebeartigen Verbindung des Halteelements mit der Kraftübertragungseinrichtung über den Aufstellhebel und den Abstützhebel wird das Halteelement bzw. werden die Halteelemente durch die Kraftübertragungseinrichtung mit einer großen Kraft in Richtung der jeweiligen Fixierstellungen kraftbeaufschlagt. Ferner zeichnet sich der erfindungsgemäße Ständer mitunter auch aufgrund der Abstützung des Stützhebels an der Bodenplatte durch seine hohe Stabilität und Langlebigkeit aus.

Die Sicherungseinrichtung kann beispielsweise einen in der Bodenplatte geführten Schlitten umfassen, der in der Sicherungsstellung einen kleineren Abstand zur Zentralachse des Ständers aufweist als in dessen Entsicherungsstellung. Somit wird die Kraftübertragungseinrichtung bei einem Überführen des Schlittens von der Entsicherungsstellung in die Sicherungsstellung in Richtung des Schlittens gezogen.

Anstelle des Schlittens kann aber beispielsweise auch eine vorgespannte Rolle zum Auf- und Abrollen der Kraftübertragungseinrichtung vorgesehen sein. Die Kraftübertragungseinrichtung führt zu allen Halteelementen. Je nach Ausführung kann die Kraftübertragungseinrichtung beispielsweise lediglich ein Spannseil umfassen, das ausgehend von der Sicherungseinrichtung zu sämtlichen Halteelementen führt. Bei einer Ausgestaltung der Kraftübertragungseinrichtung mit zwei Spannseilen führt das eine Spannseil zu der einen Hälfte der Halteelemente, wohingegen das andere Spannseil zu der anderen Hälfte der Halteelemente führt. Es ist jedoch auch denkbar, dass die Kraftübertragungseinrichtung eine der Anzahl der Haltelemente entsprechende Anzahl von Kraftübertragungselementen beispielsweise in Form von Spannseilen aufweist, wobei dann jedes Spannseil jeweils zu lediglich einem einzigen Halteelement führt.

Vorzugsweise umfasst jedes Halteelement jeweils einen Achsbolzen, der die horizontale Schwenkachse oder die Schwenkachse mit einer horizontalen Komponente des Halteelements definiert. Jedes Halteelement weist dabei einen unterhalb dessen Schwenkachse angeordneten unteren Hebelarm und einen oberhalb dessen Schwenkachse angeordneten oberen Hebelarm auf. Durch Verschwenken eines Halteelements in Richtung dessen Freigabestellung wird dessen oberer Hebelarm von der Zentralachse weg und dessen unterer Hebelarm auf die Zentralachse zu verschwenkt, und durch Verschwenken eines Halteelements in Richtung der Fixierstellung wird dessen oberer Hebelarm auf die Zentralachse zu und dessen unterer Hebelarm von der Zentralachse weg verschwenkt. Jeder Aufstellhebel ist mit jeweils einem unteren Hebelarm eines Halteelements um eine erste Horizontalachse verschwenkbar gelenkig verbunden, und in Fixierstellung der jeweiligen Halteelemente schließen die jeweiligen Aufstellhebel und die jeweiligen mit diesen gelenkig verbundenen Stützhebel jeweils einen zum Aufnahmeraum geöffneten Winkel zwischen mehr als 0° und weniger als 90° ein. Durch Verschwenken der jeweiligen Halteelemente in Richtung deren Freigabestellung werden die jeweiligen Aufstellhebel auf die Zentralachse zu gezogen und der Winkel zwischen Aufstellhebel und Abstützhebel wird vergrößert, so dass der Aufstellhebel und die in der Führungseinrichtung geführte Kraftübertragungseinrichtung von der Bodenplatte weg verschwenkt werden und ein zweiter vertikaler Abstand der Kraftübertragungseinrichtung zur Bodenplatte größer ist als der erste vertikale Abstand.

Vorteilhaft bei dieser Ausgestaltung ist, dass die entsprechend ausgebildeten Halteelemente besonders stabil sind und eine höchst effiziente Kraftübertragung von der Kraftübertragungseinrichtung auf die Abstützhebel und somit auf die Halteelemente möglich ist. Dies wird dadurch gewährleistet, dass der von dem Aufstellhebel und dem Abstützhebel eingeschlossene Winkel ein spitzer Winkel ist. Der Winkel beträgt vorzugsweise zwischen mehr als 0° und 10° in der Fixierstellung der Halteelemente. Ferner kann in Fixierstellung der jeweiligen Halteelemente der Winkel zwischen Aufstellhebel und Stützhebel aber auch zwischen mehr als 0° und 20°, zwischen 10°und 30°, zwischen 10° und 45°, zwischen 10° und 60° oder ganz allgemein eben zwischen mehr als 0° und weniger als 90° betragen.

Alternativ kann der Winkel zwischen dem Aufstellhebel und dem Abstützhebel aber auch zur Bodenplatte hin geöffnet sein, wenn der Aufstellhebel mit dem oberen Hebelarm des Halteelements verbunden ist. Weiterhin kann alternativ der Winkel von der Bodenplatte weg geöffnet sein, wenn der Abstützhebel mit dem unteren Hebelarm verbunden ist.

Vorzugsweise umfasst der Ständer zumindest eine Federeinrichtung, die zwischen zwei Halteelementen und zwischen zwei diese Halteelemente unmittelbar benachbarte Umlenkeinrichtungen angeordnet ist. Die Federeinrichtung ist dabei an der Bodenplatte zumindest mittelbar abgestützt und mittels der Kraftübertragungseinrichtung derart kraftbeaufschlagbar, dass eine druckbelastbare Feder der Federeinrichtung durch die Kraftübertragungseinrichtung komprimiert wird.

Vorteil einer entsprechenden Ausführung des Ständers ist, dass bei Einführen eines Stamms in den Aufnahmeraum des Ständers nicht lediglich nur die Sicherungseinrichtung durch die Kraftübertragungseinrichtung in Richtung deren Entsicherungsstellung verschoben bzw. gezogen wird, sondern die Federeinrichtung ebenfalls durch die Kraftübertragungseinrichtung kraftbeaufschlagt wird und somit die druckbelastbare Feder komprimiert wird, so dass in der Freigabestellung der Halteelemente die Kraftübertragungseinrichtung zwischen den zwei die Halteelemente unmittelbar benachbarte Umlenkeinrichtungen einen kürzeren Weg beschreibt als bei der Fixierstellung der Halteelemente, da die Kraftübertragungseinrichtung durch die Federeinrichtung weniger weit ausgelenkt wird, wodurch die Sicherungseinrichtung, beispielsweise ein Zahnstangenschlitten, weniger weit in Richtung deren Entsicherungsstellung verschoben werden muss. Dies wiederum hat zur Folge, dass zum Sichern eines im Aufnahmeraum befindlichen Stammes die Sicherungseinrichtung, d.h. beispielsweise ein Zahnstangenschlitten, um einen kleineren Wegbetrag in Richtung dessen Sicherungsstellung verfahren werden muss.

Bei Einführen von beispielsweise einem Stamm mit einem kleinen Stammdurchmesser werden die Halteelemente lediglich um einen kleinen Winkelbetrag in Freigabestellung verschwenkt, so dass die Sicherungseinrichtung durch die Kraftübertragungseinrichtung ebenfalls um lediglich einen kleinen Betrag in Richtung deren Entsicherungsstellung gezogen wird. Zum Sichern des aufgenommenen Stammes und zum Spannen der Kraftübertragungseinrichtung muss die Sicherungseinrichtung auch nur um einen entsprechend kleinen Betrag in Richtung deren Sicherungsstellung verschoben werden.

Wenn hingegen ein Stamm mit einem großen Stammdurchmesser in den Aufnahmeraum des Ständers eingeführt wird, dann verschwenken sich die Halteelemente um einen entsprechend größeren Winkelbetrag in Richtung deren Freigabestellung, so dass die Federeinrichtungen durch die Kraftübertragungseinrichtung stärker komprimiert werden. Insbesondere bei Anordnung der Federeinrichtungen jeweils zwischen zwei Halteelementen werden zuerst die Federeinrichtungen durch die Kraftübertragungseinrichtung kraftbeaufschlagt. Folglich muss die Sicherungseinrichtung mittels der Kraftübertragungseinrichtung nicht so weit in Richtung der Entsicherungsstellung gezogen werden, wie es ohne Bereitstellung der Federeinrichtungen nötig wäre. Dies wiederum hat zur Folge, dass zum Spannen der Kraftübertragungseinrichtung und somit zum Sichern des sich in dem Aufnahmeraum befindlichen Stammes mit großem Stammdurchmesser die Sicherungseinrichtung lediglich um einen verminderten Betrag in Richtung der Sicherungsstellung überführt werde muss. Trotz der relativ kleinen Verschiebung der Sicherungseinrichtung von der Entsicherungsstellung in Richtung der Sicherungsstellung beispielsweise durch einen Sicherungshebel bzw. Spannhebel werden die Halteelemente aufgrund der getriebeartigen Anlenkung durch den Abstützhebel und den Aufstellhebel mit einer großen Kraft auf den Stamm gedrückt. Somit ist es möglich, den Stamm im Aufnahmeraum unabhängig von dessen Stammdurchmesser durch ein lediglich einmaliges Betätigen der Sicherungseinrichtung, beispielsweise durch einmaliges Herunterdrücken des Sicherungshebels, zuverlässig zu sichern bzw. zu spannen.

Vorzugsweise ist die Feder der Federeinrichtung senkrecht zur Bodenplatte angeordnet, so dass die Feder mittels der Kraftübertragungseinrichtung in Richtung der Bodenplatte komprimierbar ist. Dabei ist ein vertikaler Abstand einer Kontaktstelle der Kraftübertragungseinrichtung mit der Federeinrichtung im komprimierten Zustand der Feder größer als der erste vertikale Abstand der in den die Federeinrichtung benachbarten Umlenkeinrichtungen geführten Kraftübertragungseinrichtung zur Bodenplatte.

Durch Überführen der Sicherungseinrichtung in Richtung der Sicherungsstellung wird die Kraftübertragungseinrichtung gespannt und übt somit auf die Feder eine Druckkraft aus, so dass diese einfedert. Aufgrund dieses Einfederns verkürzt sich eine Bewegungsbahn der Kraftübertragungseinrichtung zwischen den zwei Umlenkeinrichtungen, zwischen denen die Federeinrichtung angeordnet ist, so dass sich die Sicherungseinrichtung beim Einführen des Stammes in den Aufnahmeraum und somit beim Verschwenken der Halteelemente in Richtung deren Freigabestellungen weniger verschieben bzw. verstellen muss. Vorteilhaft dabei ist, dass die Sicherungseinrichtung beim Sichern eines Stammes folglich auch nur um einen verminderten Betrag verschoben werden muss.

Selbstverständlich kann der erfindungsgemäße Ständer auch mehr als eine Federeinrichtung aufweisen. So können beispielsweise bei einem Ständer mit vier Halteelementen zwei Federeinrichtungen vorgesehen sein, die jeweils zwischen zwei Halteelementen und zwischen zwei diese Halteelemente direkt benachbarte Umlenkeinrichtungen angeordnet sind. Aufgrund dessen, dass die Federeinrichtungen zwischen den Halteelementen angeordnet sind, wird die Kraftübertragungseinrichtung durch ein Verschwenken der zwei Halteelemente symmetrisch gespannt, so dass die Federeinrichtung gleichmäßig durch die Kraftübertragungseinrichtung, beispielsweise in Form eines Spannseils, beaufschlagt wird.

Es ist auch möglich, dass der Ständer mehr als zwei Federeinrichtungen aufweist, beispielsweise drei Federeinrichtungen, wobei die jeweiligen Federeinrichtungen jeweils zwischen den Halteelementen und zwischen die jeweiligen Halteelemente direkt benachbarte Umlenkeinrichtungen angeordnet sind.

Vorzugsweise ist an zumindest einem Ende der Kraftübertragungseinrichtung eine weitere Federeinrichtung mit der Kraftübertragungseinrichtung verbunden. Die weitere Federeinrichtung umfasst einen Endanschlag, zwischen dem und einer Umlenkeinrichtung eine weitere Druckfeder angeordnet ist.

Eine entsprechende Ausführung des erfindungsgemäßen Ständers ist konstruktiv besonders einfach und daher kostengünstig.

Der Ständer kann beispielsweise zwei weitere Federeinrichtungen umfassen, die an zwei Enden der Kraftübertragungseinrichtung angeordnet sind, und die folglich durch die Kraftübertragungseinrichtung beaufschlagt werden, wenn die zwischen der Sicherungseinrichtung und der weiteren Federeinrichtung angeordneten Halteelemente von der Fixierstellung in Richtung der Offenstellung bzw. Freigabestellung überführt werden.

Vorzugsweise umfasst die Sicherungseinrichtung einen Sicherungshebel mit einer verzahnten Unterseite, ein Mitnehmerelement, ein Zahnrad und einen Zahnstangenschlitten, mit dem das Zahnrad kämmt. Der Sicherungshebel ist beispielsweise mit einem Fuß durch Runtertreten des Sicherungshebels betätigbar. Sowohl das Zahnrad als auch das Mitnehmerelement sind jeweils mit einem Gehäusedeckel des Ständers um eine Zahnraddrehachse drehbar verbunden. Der Sicherungshebel ist mit dem Mitnehmerelement um eine zur Zahnraddrehachse parallel versetzten Drehachse drehbar verbunden und ist durch Drehen um die Drehachse von einer Entsicherungsstellung in eine Kontaktstellung überführbar. In der Entsicherungsstellung des Sicherungshebels ist die verzahnte Unterseite des Sicherungshebels zum Zahnrad beabstandet, so dass die verzahnte Unterseite mit dem Zahnrad nicht kämmt, wodurch das Zahnrad frei um die Zahnraddrehachse drehbar ist, was wiederum zur Folge hat, dass eine Verschiebung des Zahnstangenschlittens ohne Veränderung der Stellung des Sicherungshebels möglich ist. Dies hat den Vorteil dass ein Stamm in den Aufnahmeraum zwischen die Halteelemente eingeschoben werden kann, ohne dass sich der Sicherungshebel dabei bewegt. In der Kontaktstellung des Sicherungshebels steht die verzahnte Unterseite des Sicherungshebels mit dem Zahnrad in Kontakt und kämmt mit dem Zahnrad. Durch Betätigen des mit dem Zahnrad kämmenden Sicherungshebels ist der Sicherungshebel in eine Sicherungsstellung überführbar, wobei mittels des Sicherungshebels auf das Zahnrad ein Drehmoment ausgeübt wird, so dass der Zahnstangenschlitten mittels des Zahnrads auf die Zentralachse zu gezogen wird.

Eine entsprechende Ausführung der Sicherungseinrichtung hat den Vorteil, dass die Kraftübertragungseinrichtung immer um einen gleichen Betrag in Richtung der Sicherungseinrichtung in Zugrichtung gezogen wird, wenn der Sicherungshebel von der Entsicherungsstellung in die Sicherungsstellung beispielsweise durch einen Fußtritt überführt wird. In Kombination mit den Federeinrichtungen werden dann Stämme mit unterschiedlichen Stammdurchmessern durch die Sicherungseinrichtung stets mit einer annähernd gleichen Spannkraft kraftbeaufschlagt, so dass der Ständer einen vergrößerten Akzeptanzbereich für unterschiedlich große Stammdurchmesser aufweist.

Vorzugsweise umfasst die Sicherungseinrichtung ferner eine mit dem Sicherungshebel und mit dem Mitnehmerelement verbundene Zugfeder, die auf den Sicherungshebel eine in Richtung dessen Entsicherungsstellung gerichtete Kraft ausübt.

Dadurch ist gewährleistet, dass bei einem nicht beladenen Ständer, d.h. bei einem Ständer, bei dem kein Baum im Aufnahmeraum aufgenommen ist, der Sicherungshebel bzw. die verzahnte Unterseite des Sicherungshebels mit dem Zahnrad nicht in Kontakt steht und folglich mit diesem nicht kämmt, so dass durch ein Einführen eines Stammes in den Aufnahmeraum der Zahnstangenschlitten ungehindert verfahren kann, da das Zahnrad ungehindert drehen kann, ohne mit dem Sicherungshebel in Kontakt zu stehen.

Vorzugsweise umfasst die Sicherungseinrichtung einen Sicherungshebel, ein senkrecht zur Bodenplatte verschiebbares Mitnehmerelement mit zwei einander entgegengesetzten verzahnten Flächen, zwei Zahnräder und zwei Zahnstangenschlitten, die jeweils mit einem der Zahnräder kämmen. Die Zahnräder sind jeweils mit einem Gehäuse des Ständers um jeweilige Zahnraddrehachsen drehbar verbunden, und der Sicherungshebel ist mit dem Gehäuse verschwenkbar verbunden und von einer Entsicherungsstellung in eine Kontaktstellung überführbar, in der der Sicherungshebel mit dem Mitnehmerelement in Kontakt steht. In der Entsicherungsstellung des Sicherungshebels kämmen die verzahnten Flächen nicht mit den jeweiligen Zahnrädern, so dass die Zahnräder frei um deren Zahnraddrehachsen drehbar sind, wodurch eine Verschiebung der Zahnstangenschlitten ohne Veränderung der Stellung des Sicherungshebels möglich ist. In der Kontaktstellung des Sicherungshebels steht eine Unterseite des Sicherungshebels mit dem Mitnehmerelement in Kontakt, so dass durch weiteres Verschwenken bzw. Überführen des Sicherungshebels in Richtung einer Sicherungsstellung das Mitnehmerelement in Richtung der Bodenplatte verschoben wird, wodurch die verzahnten Flächen mit den Zahnrädern kämmen. Durch Überführen des Sicherungshebels in dessen Sicherungsstellung werden die Zahnräder in einander entgegengesetzte Drehrichtungen angetrieben, die wiederum die Zahnstangenschlitten, mit denen diese kämmen, in entgegengesetzte Richtungen antreiben.

Vorteilhaft bei dieser Ausführung ist die Einfachheit des Aufbaus der Sicherungseinrichtung, die eine hohe Stabilität aufweist und kostengünstig herzustellen ist.

Vorzugsweise umfasst jedes Halteelement eine Vorspannfeder, die sich zumindest mittelbar an der Bodenplatte und an dem Halteelement abstützt und auf das Halteelement eine in Richtung dessen Fixierstellung gerichtete Kraft ausübt.

Dies hat den Vorteil, dass die Halteelemente auch in einem nicht beladenen Zustand, d.h. wenn kein Stamm in den Aufnahmeraum aufgenommen ist, aufeinander zu verschwenkt sind. Bei einem Einführen eines Stammes in den Aufnahmeraum werden dann durch axiale Krafteinwirkung auf den Stamm die Halteelemente aufgrund ihrer Form auseinander gedrückt und üben eine symmetrische Kraft auf den Stamm aus, so dass der Stamm durch die Halteelemente automatisch zentriert wird und senkrecht bzw. annähernd senkrecht ausgerichtet ist.

Vorzugsweise wird mittels einer weiteren an der Bodenplatte befestigten Kraft- und/oder Federeinrichtung auf die Sicherungseinrichtung eine in Richtung deren Sicherungsstellung gerichtete Kraft ausgeübt. Dadurch werden die jeweiligen Halteelemente mittels der Kraftübertragungseinrichtung in Richtung deren Fixierstellung kraftbeaufschlagt, was bei einem Einführen eines Stammes in den Aufnahmeraum zwischen die Halteelemente eine Zentrierung des Stammes bewirkt.

Vorzugsweise weisen die jeweiligen Halteelemente einen oberen Abschnitt auf, der von unten nach oben verlaufend divergierend zur Zentralachse ausgerichtet ist. Dadurch bilden sich gegenüberstehende Halteelemente einen trichterförmigen Ansatz, so dass durch axiale Kraftbeaufschlagung eines an der Oberkante der Halteelemente angeordneten Stammes diese vereinfacht in Richtung ihrer Freigabestellung verschoben werden können.

Weitere Vorteile, Einzelheiten und Merkmale der Erfindung ergeben sich nachfolgend aus den erläuterten Ausführungsbeispielen. Dabei zeigen im Einzelnen:
- Figur 1:: eine räumlichte Darstellung des erfindungsgemäßen Ständers;
- Figur 2:: eine entsprechende Darstellung zu Figur 1 bei noch nicht montierten, die Standsicherheit erhöhenden zusätzlichen Standfüßen;
- Figur 3:: eine Draufsicht auf den in Figur 1 gezeigten Ständer;
- Figur 4:: eine Unteransicht des in Figur 1 gezeigten Ständers;
- Figur 5:: eine entsprechende Darstellung zu Figur 1 bei abgenommenem Gehäusedeckel;
- Figur 6:: die Innenansicht des erfindungsgemäßen Ständers bei abgenommenem Gehäusedeckel;
- Figur 7:: eine räumliche Darstellung der Halteelemente unter Weglassung aller übrigen Bestandteile des erfindungsgemäßen Ständers;
- Figur 8:: die in Figur 7 dargestellten Halteelemente inklusive einer Darstellung des Verlaufs einer Kraftübtragungseinrichtung;
- Figur 9:: eine Draufsicht des in Figur 6 dargestellten Ständers mit eingezeichnetem Verlauf der Kraftübertragungseinrichtung;
- Figur 10a:: eine räumliche Einzeldarstellung eines verwendeten schwenkbaren Halteelements;
- Figur 10b:: das in Figur 10a dargestellte Halteelement, bei dem eine Schale des Halteelements demontiert ist, so dass der innere Aufbau des Halteelements ersichtlich ist;
- Figur 10c:: das in Figur 10b dargestellte Halteelement inklusive eines Sicherungsaufsatzes;
- Figur 11:: eine axiale Schnittdarstellung durch die Zentralachse des Ständers hindurch und damit senkrecht zur Bodenplatte;
- Figur 12a:: eine Seitenansicht eines Halteelements in dessen Fixierstellung;
- Figur 12b:: das in Figur 12a dargestellte Halteelement in Freigabestellung;
- Figur 13a und 13b:: räumliche Darstellungen einer Sicherungseinrichtung;
- Figur 13c:: eine Seitenansicht der in den Figuren 13a und 13b dargestellten Sicherungseinrichtung;
- Figur 14:: eine räumliche Darstellung einer weiteren Ausführungsform des erfindungsgemäßen Ständers mit abgenommenem Deckel;
- Figur 15:: der in Figur 14 dargestellte Ständer ohne Gehäuse; und
- Figur 16:: eine räumliche Darstellung einer weiteren im in Figur 15 dargestellten Ständer verwendeten Sicherungseinrichtung.

In der nun folgenden Beschreibung bezeichnen gleiche Bezugszeichen gleiche Bauteile bzw. gleiche Merkmale, so dass eine in Bezug auf eine Figur durchgeführte Beschreibung bezüglich eines Bauteils auch für die anderen Figuren gilt, so dass wiederholende Beschreibung vermieden wird.

In Figur 1 ist eine schematische räumliche Darstellung eines erfindungsgemäßen Ständers wiedergegeben.

Der erfindungsgemäße und auch als Christbaumständer zu bezeichnende Ständer umfasst ein Gehäuse 1, das wiederum einen Gehäuseboden 3 bzw. eine Bodenplatte 3 und einen Gehäusedeckel 6 umfasst. Aus der Figur ist ersichtlich, dass die eigentliche Bodenplatte 3, also der sogenannte Gehäuseboden 3 bevorzugt mit einem umlaufenden Gehäuserand 4 versehen ist, der mit der Bodenplatte 3 fest und dicht verbunden ist und somit in der Regel mit dem Gehäuseboden 3 einstückig ausgebildet ist. Somit eignet sich der untere Bereich des Gehäuses 1, der aus der Bodenplatte 3 und dem damit verbundenen Gehäuserand 4 besteht, mitunter zum Aufnehmen von Wasser, so dass der von dem Ständer zu haltende Christbaum mit Wasser versorgt werden kann. Zur Kontrolle des Wasserstandes innerhalb des Gehäuses ist in dem Gehäusedeckel 6 ein Wasserstandsanzeiger 26 vorgesehen.

Zur Erhöhung der Standsicherheit sind radial vorstehende Standfüße 7 vorgesehen, die in Radialrichtung, d.h. nach außen hin das eigentliche Gehäuse 1 überragen. Die Standfüße 7 können mit dem Gehäuse 1, insbesondere mit dem Gehäuseboden 3 und/oder mit dem Gehäuserand 4 fest verbunden sein, sind jedoch bevorzugt einhängbar bzw. an dem Gehäuse 1 befestigbar, um den Christbaumständer zu Transportzwecken raumsparend verpacken zu können.

Bei der perspektivischen Darstellung gemäß Figur 2 sind die radial vorstehenden Standfüße 7 demontiert, so dass am Außenumfang des Gehäuserandes 4 ausgebildete Verankerungsabschnitte 5 sichtbar sind. An diesen Verankerungsabschnitten 5 sind die Standfüße 7 durch geeignete Arretiermaßnahmen befestigbar, so dass die Standfüße 7 im montierten Zustand nicht nach oben hin wegklappen können.

Figur 3 zeigt eine zentrale Draufsicht auf den erfindungsgemäßen Ständer. Der Gehäusedeckel 6 weist eine zentrale Ausnehmung 6a und in Umfangsrichtung versetzt liegende, weiter in radialer Ausrichtung verlaufende Radialausnehmungen 6b auf, die mit der zentralen Ausnehmung 6a verbunden sind. Wie auch aus den Figuren 1 und 2 bereits ersichtlich ist, weist der Ständen bogenförmig ausgestaltete Halteelemente 30 auf, die aus dem Gehäusedeckel 6 durch die zentrale Ausnehmung 6a und die Radialausnehmungen 6b nach oben herausragen. Dabei weisen die jeweiligen Halteelemente einen oberen Abschnitt auf, der von unten nach oben verlaufend divergierend zu einer Zentralachse 24 (Figur 11) ausgerichtet ist. Die Halteelemente 30 sind um die Zentralachse 24 winkelversetzt angeordnet und jeweils um eine später nochmals zu erläuternde horizontale Schwenkachse 32 schwenkbar, so dass die Halteelemente von der Zentralachse 24 weg und auf die Zentralachse 24 zu verschwenkbar sind. Die Radialausnehmungen 6b stellen für diese Verschwenkbewegung der Halteelemente 30 genügend Raum zur Verfügung, so dass die in den Figuren 1, 2 und 3 in ihrer Ausgangsstellung bzw. Fixierstellung dargestellten Halteelemente 30 nach außen verschwenkt werden können, worauf später noch genauer eingegangen wird.

Aus den Figuren 1 bis 3 ist weiterhin ersichtlich, dass der Gehäusedeckel 6 ferner eine Aussparung 6' aufweist, aus der ein Sicherungshebel 51 einer Sicherungseinrichtung 50 herausragt. Auf die Sicherungseinrichtung 50 wird später in genauerem mit Bezug auf die Figuren 13a bis 13c eingegangen.

Figur 4 zeigt eine Unteransicht des Gehäuses 1 mit den radial vorstehenden Standfüßen 7. Die Unterseite der Bodenplatte 3 ist mit einer Rippen- oder Stegstruktur versehen, um bei insgesamt niedrigem Gewicht zum einen die Standfestigkeit zu verbessern und zum anderen höhere Kräfte aufnehmen zu können.

Im folgenden wird auf die Figuren 5 bis 11 Bezug genommen, in denen der weitere Aufbau des Christbaumständers insbesondere unterhalb des Gehäusedeckels 6 gezeigt und beschrieben wird.

Bei der räumlichen Darstellung gemäß Figur 5 ist der Gehäusedeckel 6 abgenommen, so dass unterhalb des Gehäusedeckels befindliche Einzelheiten sichtbar sind. Aus den Figuren 5 und 6 ist ersichtlich, dass um einen Aufnahmeraum 22 zum Aufnehmen eines stab- oder mastförmigen Teils herum in Umfangsrichtung winkelversetzte und teilkreisförmige Wandabschnitte 16 vorgesehen sind, wobei die Wandabschnitte 16 teilzylinder-mantelförmige Wandabschnitte 16 darstellen. Jeder dieser in Draufsicht teilkreisförmigen Wandabschnitte 16 bildet also einen Ausschnitt eines Zylindermantels, der konzentrisch zu der Zentralachse 24 angeordnet ist. Die Wandabschnitte 16 sind fest mit der Bodenplatte 3 verbunden und vorzugsweise einstückig mit der Bodenplatte 3 ausgebildet. So kann die Bodenplatte 3 mit diesen Strukturelementen 16 in einem gemeinsamen Gussvorgang hergestellt werden, insbesondere unter Verwendung von Kunststoffmaterialien.

Zwischen zwei Wandabschnitten 16 sind jeweils in Umfangsrichtung Abstandsräume 18 gebildet. In den jeweiligen Abstandsräumen 18 sind turmartige Haltepodeste 10a ausgebildet, die im gezeigten Ausführungsbeispiel als Doppelpodeste 10' realisiert sind. Zwischen den Doppelpodesten 10' ist ein Verschwenkraum 19 gebildet. Die Haltepodeste 10 in Form von Doppelpodesten 10' können mit der Bodenplatte 3 einstückig ausgebildet sein, so dass die Haltepodeste 10 mit der Bodenplatte 3 stoffschlüssig verbunden sein können. Vorzugsweise kann die Bodenplatte 3 zusammen mit den Haltepodesten 10 in einem gemeinsamen Gießprozess hergestellt werden.

Aus der Darstellung gemäß Figur 6 ist ersichtlich, dass auf den jeweiligen Oberseiten der Haltepodeste 10 eine Aufnahmevertiefung 12 in Form einer Lagerschale 12 ausgebildet ist. Die Aufnahmevertiefung 12 ist dabei in jedem der Doppelpodeste 10' vorgesehen, wobei die jeweiligen Vertiefungen 12 zum zugehörigen gegenüberliegenden zweiten Doppelpodest 10' des Haltepodests 10 offen ausgebildet sind. In den jeweiligen Aufnahmevertiefungen 12 sind nachfolgend zu beschreibende Achsbolzen 31 der verschwenkbaren Halteelemente 30 eingefügt, so dass die jeweiligen Halteelemente 30 in den Halepodesten 10 um jeweilige Verschwenkachsen 32 verschwenkbar gehalten sind.

Die Verankerung eines derartigen Halteelementes 30 in die erwähnten Aufnahmevertiefungen 12 ist dabei aus der räumlichen Darstellung gemäß Figur 5 und den räumlichen Darstellungen gemäß den Figuren 6 und 7 zu ersehen. Wie bereits oben beschrieben, umfassen die jeweiligen Halteelemente 30 jeweils einen Achsbolzen 31, der in Querrichtung zu dem Halteelement 30 über dieses übersteht und in den beiden aufeinander zuweisenden taschenförmigen Ausnahmevertiefungen 12 eines Doppelpodests 10' eingesetzt ist. Da die Aufnahmevertiefungen 12 jeweils an ihren voneinander wegweisenden Außenseiten verschlossen sind und/oder der Abstand zwischen den beiden Einzeltürmen des Doppelpodests 10' der Breite der verschwenkbaren Halteelemente 30 entspricht oder geringfügig größer ist, wird dadurch ein betreffendes Halteelement 30 über seinen Achsbolzen 31, durch den die Verschwenkachse 32 definiert ist, in der Aufnahmevertiefung 32 frei schwenkbar gehalten.

Damit sich die jeweiligen Halteelemente 30 nicht nach oben aus dem Haltepodesten 10 lösen können, sind Sicherungsaufsätze 14 vorgesehen, die von oben auf die jeweiligen Haltepodeste aufsetzbar sind, wobei zwischen dem Haltepodest 10 und dem Sicherungsaufsatz 14 der Achsbolzen 32 des Halteelements 30 angeordnet ist.

Figur 10a zeigt ein einzelnes hebelförmiges Halteelement 30. Der Achsbolzen 31 definiert die Schwenkachse 32. Das Halteelement 30 weist einen unterhalb der Schwenkachse 32 verlaufenden Hebelarm 30a, der auch als unterer Hebelarm 30a bezeichnet wird, und einen oberhalb der Schwenkachse 32 verlaufenden Hebelarm 30b, der auch als oberer Hebelarm 30b bezeichnet wird, auf. Der obere Hebelarm 30b weist gegenüber dem unteren Hebelarm 30a eine sehr viel größere Länge oder Höhe auf. Weiterhin weist der obere Hebelarm 30 in Seitenansicht eine gebogene, bumerangähnliche Form auf, d.h. dass der obere Hebelarm 30b mit einer auf die Zentralachse 24 zuweisenden konvexen Formgebung gestaltet ist.

Dadurch ergibt sich in der Ausgangsstellung der Halteelemente 30 bzw. in der Fixierstellung der Halteelemente 30 gemäß Figur 1 zwischen den oberen Endabschnitten der Halteelemente 30 ein nach oben weisender, trichterförmiger Aufnahmeraum, in dessen Bereich die oberen Hebelabschnitte voneinander weg verlaufen oder divergieren, worauf später noch eingegangen wird.

Der in Figur 10a gezeigte Verschwenkhebel 30 ist beispielsweise aus Kunststoff gegossen und kann beispielsweise aus zwei Hälften bestehen, die längs einer Verbindungslinie 30' miteinander verbunden sind. Zur Erhöhung der Steifigkeit des Halteelements 30 ist eine Vielzahl von Aussparungen 30 vorgesehen, zwischen denen Stege 34 ausgebildet sind. An seinem nach innen (d.h. in eingebauter Funktionsstellung zur Zentralachse 24) weisenden Klemm- und/oder Wirkabschnitt 35 kann das Halteelement 30 eine nutförmige Vertiefung 36 aufweisen, wodurch zwei leicht beabstandete Seitenstege 37 entstehen, die dann an einem Baumstamm zu dessen Fixierung anlegbar sind.

Die jeweiligen Achsbolzen 31 sind auf den entsprechend zugehörigen Haltepodesten 10 in solch einer Höhe angeordnet, dass die jeweiligen unteren Hebelarme 30a die Bodenfläche des Gehäusebodens 3 nicht berühren. Die Längenverhältnisse des oberen Hebelarms 30b zu dem unteren Hebelarm 30a können dergestalt sein, dass die Länge des oberen Hebelarms 30b im Verhältnis zur Länge des unteren Hebelarms 30a mehr als das Zweifache, insbesondere mehr als das Dreifache, Vierfache, Fünffache oder sogar mehr als das Sechsfache betragen kann. Andererseits kann die Länge des oberen Hebelarms 30b im Verhältnis zum unteren Hebelarm 30a auch kleiner als das Zehnfache, insbesondere kleiner als das Neunfache, Achtfache, Siebenfache, Sechsfache, Fünffache oder Vierfache sein. Beliebige Verhältnisse insbesondere im vorstehend genannten Rahmen sind möglich.

Aus den Figuren 5, 7, 8, 10a bis 10c, 11, 12a und 12b ist ersichtlich, dass die jeweiligen unteren Hebelarme 30a jeweils mit einem Aufstellhebel 40 mittels eines horizontalen Einhängebolzens 43, der eine erste Horizontaldrehachse 43 definiert, drehbar verbunden sind. Die jeweiligen Aufstellhebel 40 umfassen jeweils eine Führungseinrichtung 41 in Form einer Führungsnut 41, mittels der die Kraftübertragungseinrichtung 70 geführt ist. Über die jeweiligen Führungseinrichtungen 41 kann mittels der in diesen geführten Kraftübertragungseinrichtung 70 auf die jeweiligen Aufstellhebel 40 eine auf die Bodenplatte 3 gerichtete Kraft ausgeübt werden.

Die jeweiligen Halteelemente 30 umfassen ferner jeweils einen Stützhebel 42, die jeweils über einen Verbindungsbolzen 44 mit den jeweiligen Aufstellhebeln 40 gelenkig verbunden sind. Die jeweiligen Verbindungsbolzen 44 definieren jeweils zweite Horizontalachsen 44, die parallel versetzt zu den jeweiligen ersten Horizontaldrehachsen 43 verlaufen.

Aus den Figuren ist ersichtlich, dass sich die Stützhebel 42 an der Bodenplatte 3 abstützen. Dafür weist die Bodenplatte 3 an dieser befestigte Drehlager 81 in Form von Drehschalen 81 auf (siehe Figur 6), in denen die jeweiligen Stützhebel 42 bezüglich der Bodenplatte 3 drehbar gelagert sind, und auf denen die Stützhebel 42 abgestützt sind.

Jedes Halteelement 30 ist dabei zwischen jeweils zwei mit der Bodenplatte 3 verbundenen Umlenkeinrichtungen 80 angeordnet, die jeweils die Kraftübertragungseinrichtung 70 in einem ersten vertikalen Abstand von der Bodenplatte 3 führen und umlenken. Insbesondere aus Figur 8 ist ersichtlich, dass die Umlenkeinrichtungen 80 durch Öffnungen in Radialstegen gebildet sind, durch die die Kraftübertragungseinrichtungen 70 hindurch geführt ist. Diese Öffnungen 80 weisen einen ersten vertikalen Abstand zur Bodenplatte 3 auf, so dass auch die durch die Öffnungen 80 geführte Kraftübertragungseinrichtung 70 in dem Bereich der Umlenkeinrichtung 80 diesen ersten vertikalen Abstand zur Bodenplatte 3 hin aufweisen.

Aus den Figuren 12a und 12b ist der Bewegungsverlauf der Halteelemente und der mit diesen drehbar verbundenen Aufstellhebel 40 und Abstützhebel 42 bei einer Verschwenkung eines Halteelements 30 von einer in Figur 12a dargestellten Fixierstellung in eine in Figur 12b dargestellte Freigabestellung ersichtlich. Figuren 12a und 12b zeigen dabei, dass ein von dem Aufstellhebel 40 und dem Stützhebel 42 eingeschlossener Winkel α so ausgewählt ist, dass durch Verschwenken des Halteelements 30 in Richtung dessen Freigabestellung sich der Winkel α derart verändert, dass der Aufstellhebel 40 und die in dessen Führungseinrichtung 41 geführte Kraftübertragungseinrichtung 70 von der Bodenplatte 3 weg verschwenkt werden und ein zweiter vertikaler Abstand der Kraftübertragungseinrichtung 70 und/oder der Führungseinrichtung 41 zur Bodenplatte 3 größer ist als der erste vertikale Abstand.

Im genaueren ist aus den Figuren 12a und 12b zu ersehen, dass der Aufstellhebel 40 mit dem unteren Hebelarm 30a des Halteelements um die erste Horizontalachse 43 verschwenkbar gelenkig verbunden ist. Durch Verschwenken des Halteelements 30 in Richtung dessen Freigabestellung wird dessen oberer Hebelarm 30b von der Zentralachse 24 weg und dessen unterer Hebelarm 30a auf die Zentralachse 24 zu verschwenkt. In der in Figur 12a dargestellten Fixierstellung des Halteelements schließen der Aufstellhebel 40 und der mit diesem gelenkig verbundene Stützhebel 42 einen zum Aufnahmeraum 22 geöffneten Winkel α ein, der in dem dargestellten Ausführungsbeispiel ein spitzer Winkel im Bereich zwischen mehr als 0° und weniger als 90° ist. In der in Figur 12a dargestellten konkreten Ausführung beträgt der Winkel α in Fixierstellung des Halteelements in etwa zwischen 10° und 35°.

Durch Verschwenken des Halteelements 30 in die in Figur 12b dargestellte Freigabestellung wird der Aufstellhebel 40 auf die Zentralachse 24 zu gezogen, und der Winkel α zwischen dem Aufstellhebel 40 und dem Stützhebel 42 wird dadurch vergrößert. Durch Vergrößerung dieses Winkels α zwischen dem Aufstellhebel und dem Stützhebel werden der Aufstellhebel 40 und die in der Führungseinrichtung 41 geführte Kraftübertragungseinrichtung von der Bodenplatte 3 weg verschwenkt, so dass ein zweiter vertikaler Abstand der Kraftübertragungseinrichtung 70 und/oder der Führungseinrichtung 41 zur Bodenplatte 3 größer ist, als der erste vertikale Abstand der in der Umlenkeinrichtung 80 geführten Kraftübertragungseinrichtung 70 zu der Bodenplatte 3. Der entsprechende Verlauf der Kraftübertragungseinrichtung 70 ist aus Figur 8 ersichtlich. Bei einem Spannen der Kraftübertragungseinrichtung 70, die auch als Zugeinrichtung 70 oder auch als Spannseil 70 bezeichnet werden kann, wird mittels der Kraftübertragungseinrichtung 70 eine auf die Bodenplatte 3 gerichtete Kraft auf den Aufstellhebel 40 ausgeübt. Aufgrund der getriebeartigen Anlenkung des Halteelements 30 über den Aufstellhebel 40 und den Stützhebel 42 wird das Halteelement 30 durch die Kraftübertragungseinrichtung 70 mit einem vergrößerten Drehmoment auf die Zentralachse 24 zu verschwenkt, bzw. ein in dem Aufnahmeraum 22 befindlicher Stamm wird dann mittels dem Halteelement 30 mit einer größeren auf die Zentralachse 24 zugerichteten Kraft gespannt.

Aus den Figuren 7, 10a bis 10c und 11 ist ersichtlich, dass die jeweiligen Halteelemente 30 jeweils eine Spannfeder 45 umfassen, die um den Zentralabschnitt der jeweiligen Achsbolzen 31 herum angeordnet ist. Die Spannfedern 45 weisen jeweils einen ersten Schenkel 45a und einen zweiten Schenkel 45b auf. Der erste Schenkel 45a stützt sich dabei auf den Sicherungsaufsatz 14 und somit mittelbar auf der Bodenplatte 3 ab, wohingegen sich der zweite Schenkel 45b an einem im Halteelement 30 vorgesehenen Anschlag abstützt. Die jeweiligen Spannfedern 45 spannen die jeweiligen Halteelemente 30 jeweils auf die Zentralachse 24 vor.

Die Umlenkeinrichtungen 80 sind zum Umlenken der Kraftübertragungseinrichtung 70 in Form eines Sicherungsseils 70 ausgebildet. Die jeweiligen Haltepodeste 10 sind zwischen jeweils zwei Umlenkeinrichtungen 80 radial versetzt in Richtung der Zentralachse 24 angeordnet.

Weiterhin umfasst der erfindungsgemäße Ständer eine Schlittenführung 20 (siehe Figuren 6 und 9), die mit der Bodenplatte 3 vorzugsweise einstückig ausgebildet ist. Die Schlittenführung 20 besteht in dem dargestellten Ausführungsbeispiel aus zwei Führungsstegen, zwischen denen eine Führungsnut gebildet ist. In der Schlittenführung 20 ist ein weiter unten mit Bezug auf die Figuren 13a bis 13c beschriebener Führungssteg 54c der Sicherungseinrichtung 50 verschiebbar aufgenommen.

Im folgenden wird mit Bezug auf die Figuren 13a bis 13c der Aufbau und die Funktionsweise der Sicherungseinrichtung 50 dargestellt und beschrieben. Die Sicherungseinrichtung 50 umfasst einen Sicherungshebel 51, der in einer Entsicherungsstellung der Sicherungseinrichtung 50 aus dem Gehäusedeckel 6 hervorsteht (siehe Figur 1). In einer Sicherungsstellung der Sicherungseinrichtung 50 schließt der Sicherungshebel 51 hingegen bündig mit dem Gehäusedeckel 6 ab. Die Sicherungseinrichtung 50 umfasst ferner ein Mitnehmerelement 52, ein Zahnrad 53 und einen Zahnstangenschlitten 54, mit dessen verzahnter Oberseite das Zahnrad 53 kämmt. Das Zahnrad 53 und das Mitnehmerelement 52 sind jeweils mit dem Gehäusedeckel 6 um eine Zahnraddrehachse 53' drehbar verbunden, wobei die Zahnraddrehachse 53' durch einen entsprechenden Bolzen 53' definiert ist. Der Sicherungshebel 51 ist mit dem Mitnehmerelement 52 um eine zur Zahnraddrehachse 53' parallel versetzten Drehachse 55 drehbar verbunden. Ferner ist der Sicherungshebel 51 mittels einer Zugfeder 57, die mit dem Sicherungshebel 51 über eine Einhängöffnung 51b und mit dem Mitnehmerelement über einen Einhängstift 52b verbunden ist, auf die Entsicherungsstellung hin vorgespannt. In der Entsicherungsstellung des Sicherungshebels 51 ist eine verzahnte Unterseite 51c des Sicherungshebels 51 zum Zahnrad 53 beabstandet, so dass die verzahnte Unterseite 51c mit dem Zahnrad 53 nicht kämmt. Daher kann in Entsicherungsstellung des Sicherungshebels 51 das Zahnrad 53 frei um die Zahnraddrehachse 53' drehen, wodurch eine Verschiebung des Zahnstangenschlittens 54, dessen obere verzahnte Seite mit dem Zahnrad 53 kämmt, ohne Veränderung der Stellung des Sicherungshebels 51 möglich ist.

Der Sicherungshebel 51 ist durch Drehen um die Drehachse 55 entgegen der Kraft der Zugfeder 57 von der Entsicherungsstellung in eine Kontaktstellung überführbar. In der Kontaktstellung des Sicherungshebels 51 steht die verzahnte Unterseite 51c mit dem Zahnrad 53 in Kontakt und kämmt mit diesem. Durch weiteres Betätigen, d.h. durch weiteres Herunterdrücken des mit dem Zahnrad 53 kämmenden Sicherungshebels 51 wird dieser in die Sicherungsstellung überführt. Da die verzahnte Unterseite 51c mit dem Zahnrad 53 kämmt, übt der Sicherungshebel 51 auf das Zahnrad 53 ein Drehmoment aus, so dass der Zahnstangenschlitten 54 mittels des Zahnrades 53 auf die Zentralachse 24 zu verschoben wird.

Aus den Figuren 13a und 13b ist ferner ersichtlich, dass die Sicherungseinrichtung 50 zwei Zugfedern 56 umfasst, die mit ihren einem Ende an einer Einhängöffnung 54b des Zahnstangenschlittens 54 und mit ihren anderem Ende an einer Haltestange 58 befestigt sind. Die Haltestange 58 ist, wie aus Figur 6 ersichtlich ist, fest mit der Bodenplatte 3 verbunden. Die Zugfedern 56 ziehen bzw. kraftbeaufschlagen den Zahnstangenschlitten 54 in Richtung einer Sicherungsstellung auf die Zentralachse 24 zu. Aufgrund der Verbindung der Kraftübertragungseinrichtung 70 mit dem Zahnstangenschlitten 54 dadurch, dass die Kraftübertragungseinrichtung 70 durch einen Führungsdurchgang 54a des Zahnstangenschlittens 54 hindurchgeführt ist, werden die jeweiligen Halteelemente 30 auch durch die Zugfedern 56 auf deren jeweilige Fixierstellung zu hin kraftbeaufschlagt.

An dem der Zentralachse 24 abgewandten Ende des Sicherungshebels 51 weist dieser an seiner Unterseite eine Rastöffnung 51a auf, die von einem entsprechenden Rasthebel eines Sicherungsverschlusses 4' hintergriffen werden kann. Der Sicherungshebel 41 ist dadurch derart gehalten, dass dieser durch die Zugfeder 57 und durch die Spannung der Kraftübertragungseinrichtung 70 nicht wieder in Entsicherungsstellung überführt wird.

Im folgenden wird mit Bezug auf die Figuren 5, 8 und 9 die Funktionsweise des Ständers weiter beschrieben. Figur 5 zeigt eine Draufsicht auf den erfindungsgemäßen Ständer mit abgenommenen Gehäusedeckel 6, wobei sich die Halteelemente 30 in der Ausgangsstellung (Fixierstellung) und die Sicherungseinrichtung 50 in der Entsicherungsstellung befindet. Aus den Figuren ist ersichtlich, dass die jeweiligen Halteelemente 30 jeweils in einem Zwischenraum zwischen jeweils zwei Umlenkeinrichtungen 80 zur Zentralachse 24 hin versetzt angeordnet sind. Die Kraftübertragungseinrichtung 70 verläuft in Form einer geöffneten Schlaufe von der Sicherungseinrichtung 50, im genaueren von dem Zahnstangenschlitten 54, in dem die Kraftübertragungseinrichtung 40 durch den Führungsdurchgang 54a geführt ist, über die jeweiligen Umlenkeinrichtungen 80 zu Endanschlägen 71, die an den zwei Enden der Führungseinrichtung 70 angeordnet und mit dieser fest verbunden sind. Die Endanschläge 71 stützen sich an jeweiligen Radialvorsprüngen ab, die die Umlenkeinrichtungen 80. d.h. Öffnungen 80 umfassen und die mit dem Gehäuseboden 3 fest verbunden sind. Alternativ dazu ist es aber auch möglich, dass die Kraftübertragungseinrichtung 70 in Form einer geschlossenen Schlaufe von den Zahnstangenschlitten 54 über die jeweiligen Umlenkeinrichtungen 80 zurück zum Zahnstangenschlitten 54 verläuft.

Die Kraftübertragungseinrichtung 70 ist jeweils über die mit den unteren Hebelarmen 30a verbundenen Aufstellhebel 40 gekoppelt, in genauerem ist die Kraftübertragungseinrichtung 70 über die Führungseinrichtungen 41 der Aufstellhebel 40 mit den unteren Hebelarmen 30a gekoppelt.

Aufgrund der Vorspannung des Zahnstangenschlittens 54 mittels den Zugfedern 56 auf die Zentralachse 24 zu und aufgrund der Vorspannung der Halteelemente 30 durch die Spannfedern 54 ebenfalls auf die Zentralachse zu, ergibt sich eine Selbstzentrierung eines in den von dem erfindungsgemäßen Ständer gehaltenen Baums.

Aus den Figuren 5, 6, 8 und 9 ist ersichtlich, dass der erfindungsgemäße Ständer ferner zwei Federeinrichtungen 90 umfasst, die zwischen zwei Halteelementen 30 und zwischen zwei diese Halteelemente 30 unmittelbar benachbarte Umlenkeinrichtungen 80 angeordnet sind. Die Federeinrichtungen 90 sind an der Bodenplatte 3 zumindest mittelbar abgestützt. In der dargestellten Ausführungsform sind die Federeinrichtungen 90 durch eine Zylinderhülse, eine in der Zylinderhülse 90 angeordnete und in den Figuren nicht sichtbaren Feder und eine auf der Feder angeordneten Führungseinrichtung 91 gebildet. Durch die Führungseinrichtung 91 wird bei axialer Kraftbeaufschlagung in Richtung der Bodenplatte 3 die in der Zylinderhülse 90 angeordnete Feder komprimiert. Die Federeinrichtungen 90 sind derart ausgestaltet, dass ein vertikaler Abstand einer Kontaktstelle der Kraftübertragungseinrichtung 70 mit der Federeinrichtung 90 bzw. mit der Führungseinrichtung 91 auch im komprimierten Zustand der Feder größer ist als der erste vertikale Abstand der Kraftübertragungseinrichtung 70 im Bereich der Umlenkeinrichtungen 80 hin zur Bodenplatte 3.

Folglich verläuft die Kraftübertragungseinrichtung 70 zwischen zwei Umlenkeinrichtungen 80 und einer Federeinrichtung 19 bogenförmig, so dass bei einer Zugkraftbeaufschlagung der Kraftübertragungseinrichtung 70 die Federeinrichtung 90 axial kraftbeaufschlagt wird, so dass die Feder der Federeinrichtung 90 auf die Bodenplatte 3 hin komprimiert wird.

Bei Einführen eines Stammes in den Aufnahmeraum 22 zwischen den Halteelementen 30 werden die Halteelemente 30 von deren Fixierstellung in Richtung einer Offenstellung bzw. eher einer Freigabestellung verschwenkt. Aufgrund der Bewegungskopplung der Halteelemente 30 mit dem Zahnstangenschlitten 54 mittels der Kraftübertragungseinrichtung 70 wird der Zahnstangenschlitten 54 von der Zentralachse 24 weg gezogen. Gleichzeitig werden aufgrund axialer Kraftbeaufschlagung der Federeinrichtungen 90 mittels der Kraftübertragungseinrichtung 70 die Federn der Federeinrichtungen 90 komprimiert, so dass der Zahnstangenschlitten 54 lediglich um einen verminderten Betrag von der Zentralachse 24 weg gezogen werden muss.

In Abhängigkeit des Stammdurchmessers werden die Federeinrichtungen 90 unterschiedlich stark kraftbeauftragt und somit die Federn der Federeinrichtungen unterschiedlich stark komprimiert. Hingegen wird der Zahnstangenschlitten 54 bei Einführen unterschiedlich dicker Stämme in den Aufnahmeraum 22 jeweils um einen in etwa gleichen Betrag von der Zentralachse 24 weg gezogen. Somit kann durch die Sicherungseinrichtung 50 durch deren Betätigung, d.h. durch Überführen des Sicherungshebels 51 von der Entsicherungsstellung in die Sicherungsstellung, der Zahnstangeschlitten 54 stets soweit auf die Zentralachse 24 zu verschoben werden, dass der im Aufnahmeraum 22 eingesetzte Stamm unabhängig von dessen Durchmesser stets zuverlässig gesichert ist. Denn durch Überführen des Sicherungshebels 51 von der Entsicherungsstellung in die Sicherungsstellung wird der Zahnstangenschlitten 5 stets um den gleichen Weg auf die Zentralachse 24 zu verschoben.

Figur 14 zeigt eine weitere Ausführungsform eines erfindungsgemäßen Ständers ohne Gehäusedeckel. Der in Figur 14 dargestellte Ständer weist keine radial vorstehenden Standfüße 7 auf, so dass dieser für kleinere Baumgrößen als der in Figur 1 dargestellte Ständer geeignet ist. Die Funktionsweise der Sicherungseinrichtung 60, die in dem in Figur 14 dargestellten Ständer verwendet wird, unterscheidet sich von der Funktionsweise der Sicherungseinrichtung 50, die in dem in Figur 1 dargestellten Ständer verwendet wird. Die übrige Funktionsweise des in Figur 14 dargestellten Ständers ist jedoch identisch mit der Funktionsweise des Ständers, der in Figur 1 dargestellt ist.

In Figur 15 ist der Ständer gemäß der weiteren Ausführungsform ohne Gehäuserand 4, jedoch mit Bodenplatte 3 dargestellt, und in Figur 16 ist die Sicherungseinrichtung 60 in Alleinstellung dargestellt.

Die Sicherungseinrichtung 60 umfasst einen Sicherungshebel 61, ein senkrecht zur Bodenplatte 3 verschiebbares Mitnehmerelement 62, das zwei verzahnte Flächen 62a aufweist, die an gegenüberliegenden Seiten des Mitnehmerelements 62 angeordnet sind. Ferner umfasst die Sicherungseinrichtung 60 zwei Zahnräder 63 und zwei Zahnstangenschlitten 64, die jeweils mit einem der Zahnräder 63 kämmen.

Aus Figur 16 ist ersichtlich, dass sowohl die zwei Zahnräder 63 zueinander als auch die zwei Zahnstangenschlitten 64 zueinander versetzt angeordnet sind. Die Zahnräder 63 sind jeweils mit dem Gehäuse 1 des Ständers um jeweilige Zahnraddrehachsen 63' drehbar verbunden. Die Zahnräder 63 können entweder mittelbar mit dem Gehäuseboden 3 oder mittelbar mit dem Gehäusedeckel 6 oder allgemein mit dem Gehäuse 1 drehbar verbunden sein. Der Sicherungshebel 61 ist mit dem Gehäuse 1 verschwenkbar verbunden und von einer Entsicherungsstellung in eine Kontaktstellung überführbar, wobei in der Kontaktstellung der Sicherungshebel 61 mit dem Mitnehmerelement 62 in Kontakt steht. In der Entsicherungsstellung des Sicherungshebels kämmen die verzahnten Flächen 62a nicht mit den jeweiligen Zahnrädern 63, so dass die Zahnräder 63 frei um deren Zahnraddrehachsen 63' drehbar sind, so dass eine Verschiebung der Zahnstangenschlitten 64 ohne Veränderung der Stellung des Sicherungshebels 61 möglich ist. Folglich kann in den Aufnahmeraum 22 zwischen den Halteelementen 30 ein Baumstamm eingeführt werden, woraufhin die jeweiligen Halteelemente von ihrer Fixierstellung bzw. ihrer Ausgangsstellung hin in Richtung einer Offenstellung verschwenkt werden, wodurch die jeweiligen Aufstellhebel 40 aufgestellt werden, wodurch wiederum die jeweiligen Zahnstangenschlitten 64, die über Befestigungsvorrichtungen 64a jeweils mit der Kraftübertragungseinrichtung 70 verbunden sind, in Richtung ihrer jeweiligen Entsicherungsstellungen gezogen werden.

In der Kontaktstellung des Sicherungshebels 61 steht eine Unterseite des Sicherungshebels mit dem Mitnehmerelement 62 in Kontakt, so dass durch weiteres Verschwenken des Sicherungshebels 61 in Richtung dessen Sicherungsstellung das Mitnehmerelement 62 in Richtung der Bodenplatte 3 gedrückt bzw. verschoben wird, wodurch die verzahnten Flächen 62a mit jeweils einem Zahnrad 63 kämmen. Durch weiteres Verschwenken des Sicherungshebels in Richtung der Sicherungsstellung werden die zwei Zahnräder in einander entgegengesetzte Drehrichtungen durch das Mitnehmerelement 62 angetrieben, wobei die Zahnräder 63 wiederum mit diesen kämmenden Zahnstangenschlitten 64 in jeweils entgegengesetzte Richtungen antreiben, wodurch die Kraftübertragungseinrichtung 70 gespannt wird.

### Bezugszeichenliste:

- 1: Gehäuse
- 3: Bodenplatten (des Gehäuses)
- 4: Gehäuserand
- 4': Sicherungsverschluss
- 5: Verankerungsabschnitt (des Gehäuses)
- 6: Gehäusedeckel
- 6': Aussparung (des Gehäusedeckels)
- 6a: Ausnehmung
- 6b: Radialausnehmung
- 7: Standfuß (des Gehäuses)
- 7': Befestigungsende (des Standfußes)
- 9: Zentraldorn
- 10: Haltepodest
- 10': Doppelpodest
- 12: Aufnahmevertiefung, Lagerschale
- 14: Sicherungsaufsatz
- 16: Wandabschnitt
- 18: Abstandsraum (zwischen Wandabschnitten)
- 20: Schlittenführung
- 22: Aufnahmeraum
- 24: Zentralachse (des Aufnahmeraums)
- 26: Wasserstandsanzeiger (des Gehäuses)
- 30: Halteelement
- 30': Verbindungsebene (des Halteelements)
- 30a: unterer Hebelarm (des Halteelements)
- 30b: oberer Hebelarm (des Halteelements)
- 31: Achsbolzen (des Halteelements)
- 32: Schwenkachse (des Halteelements)
- 33: Öffnung/Einbuchtung (des Halteelements)
- 34: Steg (zwischen Öffnungen des Halteelements)
- 35: Klemm- und/oder Wirkabschnitt (des Halteelements)
- 36: nutförmige Vertiefung (des Halteelements)
- 37: Seitensteg (des Halteelements)
- 40: Aufstellhebel
- 41: Führungseinrichtung (des Aufstellhebels)
- 42: Stützhebel
- 43: erste Horizontalachse, horizontaler Einhängebolzen
- 44: zweite Horizontalachse
- 45: Spannfeder
- 45a: erster Schenkel (der Spannfeder)
- 45b: zweiter Schenkel (der Spannfeder)
- 50: Sicherungseinrichtung
- 51: Sicherungshebel
- 51a: Rastöffnung (des Sicherungshebels)
- 51b: Einhängöffnung (des Sicherungshebels)
- 51c: verzahnte Unterseite (des Sicherungshebels)
- 52: Mitnehmerelement (der Sicherungseinrichtung)
- 52b: Einhängstift (des Mitnehmerelements)
- 52c: Einhängöse (des Mitnehmerelements)
- 53: Zahnrad (der Sicherungseinrichtung)
- 53': Zahnradachse
- 54: Zahnstangenschlitten (der Sicherungseinrichtung)
- 54a: Führungsdurchgang
- 54b: Einhängöffnung
- 54c: Führungssteg
- 55: Drehachse
- 56: Kraft- und/oder Federeinrichtung (der Sicherungseinrichtung)
- 57: Zugfeder
- 58: Haltestange
- 59: weitere Zugfeder
- 60: Sicherungseinrichtung
- 61: Sicherungshebel
- 62: Mitnehmerelement
- 62a: verzahnte Fläche (des Mitnehmerelements)
- 63: Zahnrad
- 64: Zahnstangenschlitten
- 64a: Befestigungsvorrichtung (des Zahnstangenschlittens)
- 70: Kraftübertragungseinrichtung, Zugeinrichtung, Sicherungsseil
- 71: Endanschlag (der Kraftübertragungseinrichtung)
- 80: Umlenkeinrichtung
- 81: Drehlager (für Abstützhebel)
- 90: Federeinrichtung
- 91: Führungseinrichtung (der Federeinrichtung)
- Z: Zugrichtung (der Kraftübertragungseinrichtung)

## Patentansprüche

1. Ständer zum Aufspannen von mast- oder stabförmigen Teilen, insbesondere Christbäumen, mit einer Bodenplatte (3), zumindest zwei an einen Aufnahmeraum (22) zum Aufnehmen des mast- oder stabförmigen Teils angrenzenden Halteelementen (30), einer Sicherungseinrichtung (50, 60) und einer flexiblen Kraftübertragungseinrichtung (70), wobei der Ständer folgende Merkmale aufweist:
- die Halteelemente (30) sind um eine Zentralachse (24) des Aufnahmeraumes (22) herum winkelversetzt angeordnet und jeweils um eine horizontale Schwenkachse (32) oder eine Schwenkachse (32) mit horizontaler Komponente von der Zentralachse (24) weg in Richtung einer Freigabestellung und auf die Zentralachse zu in Richtung einer Fixierstellung verschwenkbar;
- die Kraftübertragungseinrichtung (70) führt von der Sicherungseinrichtung (50, 60) zu den Halteelementen (30), die mit der Sicherungseinrichtung (50, 60) mittels der Kraftübertragungseinrichtung (70) bewegungsgekoppelt sind;
- jedes Halteelement (30) ist jeweils zwischen zwei mit der Bodenplatte (3) verbundenen: Umlenkeinrichtungen (80) angeordnet, die jeweils die Kraftübertragungseinrichtung (70) in einem ersten vertikalen Abstand von der Bodenplatte (3) führen und umlenken;
- durch Überführen der Sicherungseinrichtung (50, 60) von einer Entsicherungsstellung in Richtung einer Sicherungsstellung wird die Kraftübertragungseinrichtung (70) in einer Zugrichtung (Z) zu der Sicherungseinrichtung (50, 60) gezogen und/oder kraftbeaufschlagt, so dass die Sicherungseinrichtung (50, 60) mittels der Kraftübertragungseinrichtung (70) einer Verschwenkung der Halteelemente (30) in Richtung Freigabestellung entgegenwirkt oder diese verhindert,
**gekennzeichnet durch** die folgenden Merkmale:
- die Halteelemente (30) umfassen jeweils einen Aufstellhebel (40) mit einer Führungseinrichtung (41), mittels der die Kraftübertragungseinrichtung (70) geführt ist und über die auf den Aufstellhebel (40) eine auf die Bodenplatte (3) gerichtete Kraft **durch** die Kraftübertragungseinrichtung (70) ausübbar ist, und einen an der Bodenplatte (3) abgestützten und drehbar gelagerten Stützhebel (42);
- jeder Aufstellhebel (40) ist mit jeweils einem Halteelement (30) um eine erste Horizontalachse (43) verschwenkbar gelenkig verbunden, und jeder Aufstellhebel (40) ist zusätzlich mit jeweils einem Stützhebel (42) um eine zur ersten Horizontalachse (43) parallelversetzten zweiten Horizontalachse (44) verschwenkbar gelenkig verbunden;
- die Stützhebel (42) sind jeweils zumindest mittelbar an der Bodenplatte (3) abgestützt; -und
- ein von dem Aufstellhebel (40) und dem Stützhebel (42) eingeschlossener Winkel (α) ist so ausgewählt, dass **durch** Verschwenken eines Halteelements (30) in Richtung dessen Freigabestellung sich der Winkel (α) zwischen dem Aufstellhebel (40) und dem Stützhebel (42) derart verändert, dass der Aufstellhebel (40) und die in dessen Führungseinrichtung (41) geführte Kraftübertragungseinrichtung (70) von der Bodenplatte (3) weg verschwenkt werden und ein zweiter vertikaler Abstand der Kraftübertragungseinrichtung (70) und/oder der Führungseinrichtung (41) zur Bodenplatte (3) größer ist als der erste vertikale Abstand.

2. Ständer nach Anspruch 1, **gekennzeichnet durch** die folgenden Merkmale:
- jedes Halteelement (30) umfasst jeweils einen Achsbolzen (31), der die horizontale Schwenkachse (32) oder die Schwenkachse (32) mit einer horizontalen Komponente des Halteelements (30) definiert;
- jedes Halteelemente (30) weist einen unterhalb dessen Schwenkachse (32) angeordneten unteren Hebelarm (30a) und einen oberhalb dessen Schwenkachse (32) angeordneten oberen Hebelarm (30b) auf;
- **durch** Verschwenken eines Halteelements (30) in Richtung dessen Freigabestellung wird dessen oberer Hebelarm (30b) von der Zentralachse weg und dessen unterer Hebelarm (30a) auf die Zentralachse (24) zu verschwenkt, und **durch** Verschwenken eines Halteelements (30) in Richtung der Fixierstellung wird dessen oberer Hebelarm (30b) auf die Zentralachse (24) zu und dessen unterer Hebelarm (30a) von der Zentralachse (24) weg verschwenkt;
- jeder Aufstellhebel (40) ist mit jeweils einem unteren Hebelarm (30a) eines Halteelements (30) um eine erste Horizontalachse (43) verschwenkbar gelenkig verbunden;
- in Fixierstellung der jeweiligen Halteelemente (30) schließen die jeweiligen Aufstellhebel (40) und die jeweiligen mit diesen gelenkig verbundenen Stützhebel (42) einen zum Aufnahmeraum (22) geöffneten Winkel (α) zwischen mehr als 0° und weniger als 90° ein; und
- **durch** Verschwenken der jeweiligen Halteelemente (30) in Richtung deren Freigabestellung werden die jeweiligen Aufstellhebel (40) auf die Zentralachse (24) zu gezogen und der Winkel (α) zwischen Aufstellhebel (40) und Stützhebel (42) wird vergrößert, so dass der Aufstellhebel (40) und die in der Führungseinrichtung (41) geführte Kraftübertragungseinrichtung (70) von der Bodenplatte (3) weg verschwenkt werden und ein zweiter vertikaler Abstand der Kraftübertragungseinrichtung (70) und/oder der Führungseinrichtung (41) zur Bodenplatte (3) größer ist als der erste vertikale Abstand.

3. Ständer nach einem der vorhergehenden Ansprüche, **gekennzeichnet durch** die folgenden Merkmale:
- der Ständer umfasst ferner zumindest eine Federeinrichtung (90), die zwischen zwei Halteelementen (30) und zwischen zwei diese Halteelemente (30) unmittelbar benachbarte Umlenkeinrichtungen (80) angeordnet ist; und
- die Federeinrichtung (90) ist an der Bodenplatte (3) zumindest mittelbar abgestützt und mittels der Kraftübertragungseinrichtung (70) derart kraftbeaufschlagbar, dass eine druckbelastbare Feder der Federeinrichtung (90) **durch** die Kraftübertragungseinrichtung (70) komprimiert wird.

4. Ständer nach Anspruch 3, **gekennzeichnet durch** die folgenden Merkmale:
- die Feder der Federeinrichtung (90) ist senkrecht zur Bodenplatte (3) angeordnet, so dass die Feder mittels der Kraftübertragungseinrichtung (70) in Richtung der Bodenplatte (3) komprimierbar ist; und
- ein vertikaler Abstand einer Kontaktstelle der Kraftübertragungseinrichtung (70) mit der Federeinrichtung (90) ist im komprimierten Zustand der Feder größer als der erste vertikale Abstand.

5. Ständer nach einem der vorhergehenden Ansprüche, **gekennzeichnet durch** die folgenden Merkmale:
- an zumindest einem Ende der Kraftübertragungseinrichtung (70) ist eine weitere Federeinrichtung mit dieser verbunden; und
- die weitere Federeinrichtung umfasst einen Endanschlag (71), zwischen dem und einer Umlenkeinrichtung (80) eine weitere Druckfeder angeordnet ist.

6. Ständer nach einem der vorhergehenden Ansprüche, **dadurch gekennzeichnet, dass** die Sicherungseinrichtung (50) einen Sicherungshebel (51) mit einer verzahnten Unterseite (51c), ein Mitnehmerelement (52), ein Zahnrad (53) und einen Zahnstangenschlitten (54) umfasst, mit dem das Zahnrad (53) kämmt, wobei die Sicherungseinrichtung (50) folgende Eigenschaften aufweist:
- das Zahnrad (53) und das Mitnehmerelement (52) sind jeweils mit einem Gehäusedeckel (6) des Ständers um eine Zahnraddrehachse (53') drehbar verbunden;
- der Sicherungshebel (51) ist mit dem Mitnehmerelement (52) um eine zur Zahnraddrehachse (53') parallel versetzten Drehachse (55) drehbar verbunden;
- der Sicherungshebel (51) ist durch Drehen um die Drehachse (55) von einer Entsicherungsstellung in eine Kontaktstellung überführbar;
- in der Entsicherungsstellung ist die verzahnte Unterseite (51c) des Sicherungshebels (51) zum Zahnrad (53) beabstandet, so dass die verzahnte Unterseite (51c) mit dem Zahnrad (53) nicht kämmt, wodurch das Zahnrad (53) frei um die Zahnraddrehachse (53') drehbar ist, so dass eine Verschiebung des Zahnstangenschlittens (54) ohne Veränderung der Stellung des Sicherungshebels (51) möglich ist;
- in der Kontaktstellung des Sicherungshebels (51) steht die verzahnte Unterseite (51c) mit dem Zahnrad (53) in Kontakt und kämmt mit diesem;
- durch Betätigen des mit dem Zahnrad (53) kämmenden Sicherungshebels (51) ist dieser in eine Sicherungsstellung überführbar, wobei mittels des Sicherungshebels (51) auf das Zahnrad (53) ein Drehmoment ausgeübt wird, so dass der Zahnstangenschlitten (54) mittels des Zahnrads (53) auf die Zentralachse (24) zu verschoben wird.

7. Ständer nach Anspruch 6, **dadurch gekennzeichnet, dass** die Sicherungseinrichtung (50) ferner eine mit dem Sicherungshebel (51) und dem Mitnehmerelement (52) verbundenen Zugfeder (57) umfasst, die auf den Sicherungshebel (51) eine in Richtung dessen Entsicherungsstellung gerichtete Kraft ausübt.

8. Ständer nach einem der Ansprüche 1 bis 5, **dadurch gekennzeichnet, dass** die Sicherungseinrichtung (60) einen Sicherungshebel (61), ein senkrecht zur Bodenplatte (3) verschiebbares Mitnehmerelement (62) mit zwei einander entgegengesetzten verzahnten Flächen (62a), zwei Zahnräder (63) und zwei Zahnstangenschlitten (64) umfasst, die jeweils mit einem der Zahnräder (63) kämmen, wobei die Sicherungseinrichtung (60) folgende Eigenschaften aufweist:
- die Zahnräder (63) sind jeweils mit einem Gehäuse (1) des Ständers um jeweilige Zahnraddrehachsen (63') drehbar verbunden;
- der Sicherungshebel (61) ist mit dem Gehäuse (1) verschwenkbar verbunden und von einer Entsicherungsstellung in eine Kontaktstellung überführbar, in der der Sicherungshebel (61) mit dem Mitnehmerelement (62) in Kontakt steht;
- in der Entsicherungsstellung kämmen die verzahnten Flächen (62a) nicht mit den jeweiligen Zahnrädern (63), so dass die Zahnräder (63) frei um deren Zahnraddrehachsen (63') drehbar sind, so dass eine Verschiebung der Zahnstangenschlitten (64) ohne Veränderung der Stellung des Sicherungshebels (61) möglich ist;
- in der Kontaktstellung des Sicherungshebels (61) steht eine Unterseite des Sicherungshebels (61) mit dem Mitnehmerelement (62) in Kontakt, so dass durch weiteres Verschwenken des Sicherungshebels (61) in Richtung einer Sicherungsstellung das Mitnehmerelement (62) in Richtung der Bodenplatte (3) verschoben wird, wodurch die verzahnten Flächen (62a) mit den Zahnrädern (63) kämmen; und
- durch Überführen des Sicherungshebels (61) in dessen Sicherungsstellung werden die Zahnräder (63) in einander entgegengesetzte Drehrichtungen angetrieben, die wiederum die Zahnstangenschlitten (64) in entgegengesetzte Richtungen antreiben.

9. Ständer nach einem der vorhergehenden Ansprüche,
**dadurch gekennzeichnet, dass** jedes Halteelement (30) eine Vorspannfeder (45) umfasst, die sich zumindest mittelbar an der Bodenplatte (3) und an dem Halteelement (30) abstützt und auf das Halteelement (30) eine in Richtung dessen Fixierstellung gerichtete Kraft ausübt.

10. Ständer nach einem der vorhergehenden Ansprüche,
**dadurch gekennzeichnet, dass** mittels einer weiteren an der Bodenplatte (3) befestigten Kraft- und/oder Federeinrichtung (56) auf die Sicherungseinrichtung (50) eine in Richtung Sicherungsstellung gerichtete Kraft ausgeübt wird.

11. Ständer nach einem der vorhergehenden Ansprüche,
**dadurch gekennzeichnet, dass** die jeweiligen Halteelemente (30) einen oberen Abschnitt aufweisen, der von unten nach oben verlaufend divergierend zur Zentralachse (24) ausgerichtet ist.

12. Ständer nach einem der Ansprüche 3 bis 11, **dadurch gekennzeichnet, dass** die Sicherungseinrichtung (50, 60) und die Federeinrichtung (90) derart ausgebildet sind, dass innerhalb eines vorgegebenen Durchmesserbereichs unabhängig vom Durchmesser des aufzuspannenden mast- oder stabförmigen Teils durch Überführen der Sicherungseinrichtung (50, 60) von der Entsicherungsstellung in die Sicherungsstellung die Halteelemente (30) mittels der Kraftübertragungseinrichtung (70) derart gesichert werden, dass diese nicht in Richtung Freigabestellung verschwenkbar sind.

## Claims

1. Stand for clamping mast-shaped or staff-shaped parts, especially Christmas trees, with a base plate (3), at least two holding elements (30) contiguous with a receiving space (22) for receiving the mast or staff-shaped part, a locking device (50, 60) and a flexible force transmission device (70), wherein the stand has the following features:
- the holding elements (30) are arranged, offset at an angle, around a central axis (24) of the receiving space (22), and each around a horizontal swivelling axis (32), or a swivelling axis (32) with horizontal components, and are able to swivel away from the central axis (24) in the direction of a release position and towards the central axis in the direction of a fixing position;
- the force transmission device (70) leads from the locking device (50, 60) to the holding elements (30), which are movably coupled with the locking device (50, 60) by means of the force transmission device (70);
- each holding element (30) is placed between each of two diverting devices (80) connected with the base plate (3), each of which devices guides and diverts the force transmission device (70) in a first vertical distance from the base plate (3);
- by guiding the locking device (50, 60) over from an unlocking position in the direction of a locking position, the force transmission device (70) is drawn, and/or force-loaded, in a drawing direction (Z), to the locking device (50, 60), so that the locking device (50, 60), by means of the force transmission device (70), acts against or prevents a swivelling of the holding elements (30) in the direction of the release position,
**characterised by** the following features:
- the holding elements (30) each include a locating lever (40) with a guiding device (41), by means of which the force transmission device (70) is guided and through which, on the locating lever (40), a force directed onto the base plate (3) can be exerted by the force transmission device (70), and a supporting lever (42) supported and rotationally bearing on the base plate (3);
- each locating lever (40) is connected to swivel freely with one holding element (30) each around a first horizontal axis (43) and each locating lever (40) is additionally connected to swivel freely each with a supporting lever (42) around a second horizontal axis (44) offset in parallel to the first horizontal axis (43);
- the supporting levers (42) are each supported at least indirectly on the base plate (3);
- an angle (α) enclosed by the locating lever (40) and the supporting lever (42) is selected such that by swivelling a holding element (30) in the direction of its release position, the angle (α) between the locating lever (40) and the supporting lever (42) is altered such that the locating lever (40) and the force transmission device (70) guided in its guiding device (41) are swivelled away from the base plate (3) and a second vertical distance of the force transmission device (70) and/or the guiding device (41) from the base plate (3) is greater than the first vertical distance.

2. Stand according to Claim 1, **characterised by** the following features:
- each holding element (30) includes an axis pin (31), each of which defines the horizontal swivel axis (32) or the swivel axis (32) with a horizontal component of the holding element (30);
- each holding element (30) has a lower lever arm (30a) placed below its swivel axis (32) and an upper lever arm (30b) placed above its swivel axis (32);
- by swivelling a holding element (30) in the direction of its release position, its upper lever arm (30b) is swivelled away from the central axis (24) and its lower lever arm (30a) is swivelled towards the central axis (24), and by swivelling a holding element (30) in the direction of the fixing position, its upper lever arm (30b) is swivelled towards the central axis (24) and its lower lever arm (30a) is swivelled away from the central axis (24);
- each locating lever (40) is connected to swivel freely with a lower lever arm (30a) each of a holding element (30) around a first horizontal axis (43);
- in the fixing position of the holding element (30) concerned, the locating lever (40) concerned and the supporting lever (42) concerned, connected with it to swivel freely, enclose an angle (α) open to the receiving space (22) of between more than 0° and less than 90°; and
- by swivelling the holding element (30) concerned in the direction of its release position, the locating levers (40) concerned are drawn towards the central axis (24) and the angle (α) between the locating lever (40) and the supporting lever (42) is increased so that the locating lever (40) and the force transmission device (70) guided in the guiding device (41) are swivelled away from the base plate (3) and a second vertical distance of the force transmission device (70) and/or the guiding device (41) from the base plate (3) is greater than the first vertical distance.

3. Stand according to one of the preceding claims,
**characterised by** the following features:
- the stand furthermore includes at least one spring device (90), which is placed between two holding elements (30) and directly neighbouring diverting devices (80) between two of these holding elements (30); and
- the spring device (90) is supported on the base plate (3) at least indirectly, and can be force-loaded by means of the force transmission device (70) such that a pressure-loaded spring of the spring device (90) is compressed by the force transmission device (70).

4. Stand according to Claim 3, **characterised by** the following features:
- the spring of the spring device (90) is placed vertically to the base plate (3), so that the spring can be compressed by means of the force transmission device (70) in the direction of the base plate (3); and
- a vertical distance of a point of contact of the force transmission device (70) with the spring device (90) is greater than the first vertical distance in the compressed state of the spring.

5. Stand according to one of the preceding claims, **characterised by** the following features:
- at least at one end of the force transmission device (70), a further spring device is connected to it; and
- the further spring device includes a limit stop (71), between which and a diverting device (80), a further compression spring is placed.

6. Stand according to one of the preceding claims, **characterised in that** the locking device (50) includes a locking lever (51) with a toothed underside (51 c), a carrier element (52), a toothed wheel (53) and a toothed rack slide (54), with which the toothed wheel (53) meshes, wherein the locking device (50) has the following properties:
- the toothed wheel (53) and the carrier element (52) are each rotationally connected with a casing cover (6) of the stand around a toothed wheel axis of rotation (53');
- the locking lever (51) is rotationally connected with the carrier (52) around an axis of rotation (55) offset in parallel to the toothed wheel axis of rotation (53');
- the locking lever (51) can be guided over from an unlocking position to a contact position by rotation around the axis of rotation (55);
- in the unlocking position, the toothed underside (51 c) of the locking lever (51) is distanced from the toothed wheel (53), so that the toothed underside (51c) does not mesh with the toothed wheel (53), which means that the toothed wheel (53) can rotate freely around the toothed wheel axis of rotation (53'), so that a displacement of the toothed rack slide (54) is possible without changing the position of the locking lever (51);
- in the contact position of the locking lever (51), the toothed underside (51 c) is in contact with the toothed wheel (53) and meshes with it;
- by operating the locking lever (51) meshing with the toothed wheel (53), the locking lever (51) can be guided over to a locking position, whereby a torque is exerted on the toothed wheel (53) by means of the locking lever (51), so that the toothed rack slide (54) comes to be displaced onto the central axis (24) by means of the toothed wheel (53).

7. Stand according to Claim 6, **characterised in that** the locking device (50) furthermore includes a tension spring (57) connected with the locking lever (51) and the carrier element (52), the tension spring (57) exerting a force on the locking lever (51), aligned in the direction of its unlocking position.

8. Stand according to one of Claims 1 to 5, **characterised in that** the locking device (60) includes a locking lever (61), a carrier element (62), which can be displaced vertically to the base plate (3), with two toothed surfaces (62a) placed opposite each other, two toothed wheels (63) and two toothed rack slides (64), each of which meshes with one of the toothed wheels (63), wherein the locking device (60) has the following properties:
- the toothed wheels (63) are each rotationally connected to a casing (1) of the stand around the toothed wheel axis of rotation (63') concerned;
- the locking lever (61) swivels and is connected to the casing (1) and can be guided over from an unlocking position to a contact position, in which the locking lever (61) is in contact with the carrier element (62);
- in the unlocking position, the toothed surfaces (62a) do not mesh with the toothed wheels (63) concerned, so that the toothed wheels (63) can rotate freely around their toothed wheel axes of rotation (63'), so that a displacement of the toothed rack slide (64) is possible without changing the position of the locking lever (61);
- in the contact position of the locking lever (61), an underside of the locking lever (61) is in contact with the carrier element (62), so that, by further swivelling of the locking lever (61) in the direction of a locking position, the carrier element (62) is displaced in the direction of the base plate (3), which means that the toothed surfaces (62a) mesh with the toothed wheels (63); and
- by guiding the locking lever (61) over to its locking position, the toothed wheels (63) are driven in directions opposite to each other, which in turn drive the toothed rack slides (64) in opposite directions.

9. Stand according to one of the preceding claims, **characterised in that** each holding element (30) includes a pre-tensioning spring (45), which is supported at least indirectly on the base plate (3) and on the holding element (30), and exerts a force on the holding element (30), aligned in the direction of its fixing position.

10. Stand according to one of the preceding claims, **characterised in that** a force aligned in the direction of the locking position is exerted on the locking device (50) by means of a further force and/or spring device (56) fastened to the base plate (3).

11. Stand according to one of the preceding claims, **characterised in that** the holding element (30) concerned has an upper section, which is aligned from bottom to top, with a diverging progression relative to the central axis (24).

12. Stand according to one of Claims 3 to 11, **characterised in that** the locking device (50, 60) and the spring device (90) are configured such that within a given diameter range, irrespective of the diameter of the mast-shaped or staff-shaped part to be clamped, the holding elements (30) are secured by means of the force transmission device (70) by guiding the locking device (50, 60) over from the unlocking position to the locking position such that they cannot be swivelled in the direction of the release position.

## Revendications

1. Support permettant de fixer des pièces en forme de mât ou de barre, en particulier des sapins de noël, comportant une plaque de fond (3), au moins deux éléments de retenue (30) adjacents à un espace de réception (22) destiné à recevoir la pièce en forme de mât ou de barre, un dispositif de sécurité (50, 60) et un dispositif de transmission de force (70) flexible, ledit support comportant les caractéristiques suivantes :
- les éléments de retenue (30) sont disposés avec un décalage angulaire autour d'un axe central (24) de l'espace de réception (22) et sont aptes à pivoter chacun autour d'un axe de pivotement (32) horizontal ou d'un axe de pivotement (32) avec des composantes horizontales, en s'écartant de l'axe central (24) vers une position de libération et en se dirigeant vers l'axe central vers une position de fixation ;
- le dispositif de transmission de force (70) mène depuis le dispositif de sécurité (50, 60) vers les éléments de retenue (30) qui sont couplés en mouvement avec le dispositif de sécurité (50, 60) par l'intermédiaire du dispositif de transmission de force (70) ;
- chaque élément de retenue (30) est disposé respectivement entre deux dispositifs de déviation (80), qui sont reliés à la plaque de fond (3) et qui mènent et dévient chacun le dispositif de transmission de force (70) dans une première distance verticale par rapport à la plaque de fond (3) ;
- sous l'effet du déplacement du dispositif de sécurité (50, 60) depuis une position de déblocage vers une position de blocage, le dispositif de transmission de force (70) est tiré et/ou sollicité en force dans une direction de traction (Z) vers le dispositif de sécurité (50, 60), de telle sorte que le dispositif de sécurité (50, 60), au moyen du dispositif de transmission de force (70), agit à l'encontre d'un pivotement des éléments de retenue (30) vers la position de libération ou empêche ce pivotement,
**caractérisé par** les caractéristiques suivantes :
- les éléments de retenue (30) comportent chacun un levier de redressement (40) avec un dispositif de guidage (41), par lequel le dispositif de transmission de force (70) est guidé et par l'intermédiaire duquel une force dirigée sur la plaque de fond (3) peut être exercée par le dispositif de transmission de force (70) sur le levier de redressement (40), et un levier d'appui (42) mis en appui et monté rotatif sur la plaque de fond (3) ;
- chaque levier de redressement (40) est relié de manière articulée à respectivement un élément de retenue (30) de manière à pouvoir pivoter autour d'un premier axe horizontal (43), et chaque levier de redressement (40) est relié de manière articulée, en plus, à respectivement un levier d'appui (42) de manière à pouvoir pivoter autour d'un deuxième axe horizontal (44) décalé parallèlement au premier axe horizontal (43) ;
- les leviers d'appui (42) sont supportés chacun au moins indirectement sur la plaque de fond (3) ; et
- un angle (α) formé entre le levier de redressement (40) et le levier d'appui (42) est choisi de telle sorte que par le pivotement d'un élément de retenue (30) vers la position de libération de celui-ci, l'angle (α) entre le levier de redressement (40) et le levier d'appui (42) varie de telle sorte que le levier de redressement (40) et le dispositif de transmission de force (70), guidé dans le dispositif de guidage (41) de celui-ci, sont amenés à pivoter en s'écartant de la plaque de fond (3), et une deuxième distance verticale du dispositif de transmission de force (70) et/ou du dispositif de guidage (41) par rapport à la plaque de fond (3) est supérieure à la première distance verticale.

2. Support selon la revendication 1, **caractérisé par** les caractéristiques suivantes :
- chaque élément de retenue (30) comporte respectivement un boulon axial (31), qui définit l'axe de pivotement (32) horizontal ou l'axe de pivotement (32) avec une composante horizontale de l'élément de retenue (30) ;
- chaque élément de retenue (30) comporte un bras de levier inférieur (30a), disposé au-dessous de l'axe de pivotement (32) de celui-ci, et un bras de levier supérieur (30b), disposé au-dessus de l'axe de pivotement (32) de celui-ci ;
- sous l'effet du pivotement d'un élément de retenue (30) vers sa position de libération, le bras de levier supérieur (30b) de celui-ci pivote en s'écartant de l'axe central et le bras de levier inférieur (30a) de celui-ci pivote vers l'axe central (24), et sous l'effet du pivotement d'un élément de retenue (30) vers la position de fixation, le bras de levier supérieur (30b) de celui-ci pivote vers l'axe central (24) et le bras de levier inférieur (30a) de celui-ci pivote en s'écartant de l'axe central (24) ;
- chaque levier de redressement (40) est relié de manière articulée à un bras de levier inférieur (30a) d'un élément de retenue (30) de manière à pouvoir pivoter autour d'un premier axe horizontal (43) ;
- dans la position de fixation des éléments de retenue (30) respectifs, les leviers de redressement (40) respectifs et les leviers d'appui (42), reliés respectivement de manière articulée à ceux-ci, forment entre eux un angle (α) entre plus de 0° et moins de 90°, ouvert vers l'espace de réception (22) ; et
- sous l'effet du pivotement des éléments de retenue (30) respectifs vers leur position de libération, les leviers de redressement (40) respectifs sont tirés vers l'axe central (24) et l'angle (α) entre les leviers de redressement (40) et les leviers d'appui (42) s'agrandit, de telle sorte que le levier de redressement (40) et le dispositif de transmission de force (70), guidé dans le dispositif de guidage (41), pivotent en s'écartant de la plaque de fond (3), et une deuxième distance verticale du dispositif de transmission de force (70) et/ou du dispositif de guidage (41) par rapport à la plaque de fond (3) est supérieure à la première distance verticale.

3. Support selon l'une quelconque des revendications précédentes, **caractérisé par** les caractéristiques suivantes :
- le support comporte, en outre, au moins un dispositif à ressort (90), qui est disposé entre deux éléments de retenue (30) et entre deux dispositif de déviation (80) directement adjacents à ces éléments de retenue (30) ; et
- le dispositif à ressort (90) est au moins indirectement en appui contre la plaque de fond (3) et peut être sollicité en force par le dispositif de transmission de force (70) de telle sorte qu'un ressort, pouvant être sollicité en pression, du dispositif à ressort (90) est comprimé par le dispositif de transmission de force (70).

4. Support selon la revendication 3, **caractérisé par** les caractéristiques suivantes :
- le ressort du dispositif à ressort (90) est disposé perpendiculairement à la plaque de fond (3), de telle sorte que le ressort peut être comprimé vers la plaque de fond (3) par l'intermédiaire du dispositif de transmission de force (70) ; et
- une distance verticale entre une zone de contact du dispositif de transmission de force (70) et le dispositif à ressort (90) est, à l'état comprimé du ressort, supérieure à la première distance verticale.

5. Support selon l'une quelconque des revendications précédentes, **caractérisé par** les caractéristiques suivantes :
- un dispositif à ressort supplémentaire est relié au dispositif de transmission de force (70) au niveau d'au moins une extrémité de ce dernier ; et
- le dispositif à ressort supplémentaire comporte une butée d'extrémité (71) entre laquelle et un dispositif de déviation (80) est disposé un autre ressort de pression.

6. Support selon l'une quelconque des revendications précédentes, **caractérisé en ce que** le dispositif de sécurité (50) comporte un levier de sécurité (51) avec une face inférieure (51c) dentée, un élément d'entraînement (52), une roue dentée (53) et un chariot à crémaillère (54), qui engrène avec la roue dentée (53), le dispositif de sécurité (50) comportant les propriétés suivantes :
- la roue dentée (53) et l'élément d'entraînement (52) sont reliés chacun à un couvercle (6) du support de manière à pouvoir tourner autour d'un axe de rotation (53') de la roue dentée ;
- le levier de sécurité (51) est relié à l'élément d'entraînement (52) de manière à pouvoir tourner autour d'un axe de rotation (55) décalé parallèlement à l'axe de rotation (53') de la roue dentée ;
- le levier de sécurité (51) peut être amené d'une position de déblocage dans une position de contact sous l'effet de la rotation autour de l'axe de rotation (55) ;
- dans la position de déblocage, la face inférieure dentée (51c) du levier de sécurité (51) est écartée de la roue dentée (53), de telle sorte que la face inférieure dentée (51c) n'engrène pas avec la roue dentée (53), moyennant quoi la roue dentée (53) peut tourner librement autour de son axe de rotation (53'), de telle sorte qu'un déplacement du chariot à crémaillère (54) est possible sans faire varier la position du levier de sécurité (51) ;
- dans la position de contact du levier de sécurité (51), la face inférieure dentée (51c) est en contact avec la roue dentée (53) et engrène avec celle-ci ;
- sous l'effet de l'activation du levier de sécurité (51) engrenant avec la roue dentée (53), ledit levier peut être amené dans une position de blocage, un couple de rotation étant exercé par le levier de sécurité (51) sur la roue dentée (53), de telle sorte que le chariot à crémaillère (54) est déplacé vers l'axe central (24) au moyen de la roue dentée (53).

7. Support selon la revendication 6, **caractérisé en ce que** le dispositif de sécurité (50) comporte, en outre, un ressort de traction (57), qui est relié au levier de sécurité (51) et à l'élément d'entraînement (52) et qui exerce sur le levier de sécurité (51) une force dirigée vers la position de déblocage de celui-ci.

8. Support selon l'une quelconque des revendications 1 à 5, **caractérisé en ce que** le dispositif de sécurité (60) comporte un levier de sécurité (61), un élément d'entraînement (62), apte à se déplacer perpendiculairement à la plaque de fond (3) et muni de deux surfaces dentées (62a) opposées l'une à l'autre, deux roues dentées (63) et deux chariots à crémaillère (64), qui engrènent chacun avec l'une des roues dentées (63), le dispositif de sécurité (60) comportant les propriétés suivantes :
- les roues dentées (63) sont reliées chacune à un carter (1) du support de manière à pouvoir tourner autour des axes de rotation (63') respectifs des roues dentées ;
- le levier de sécurité (61) est relié de manière pivotante au carter (1) et peut être amené d'une position de déblocage dans une position de contact, dans laquelle le levier de sécurité (61) est en contact avec l'élément d'entraînement (62) ;
- dans la position de déblocage, les surfaces dentées (62a) n'engrènent pas avec les roues dentées (63) respectives, de telle sorte que les roues dentées (63) peuvent tourner librement autour de leurs axes de rotation (63'), de telle sorte qu'un déplacement des chariots à crémaillère (64) est possible sans faire varier la position du levier de sécurité (61) ;
- dans la position de contact du levier de sécurité (61), une face inférieure du levier de sécurité (61) est en contact avec l'élément d'entraînement (62), de telle sorte que, par un pivotement supplémentaire du levier de sécurité (61) vers une position de blocage, l'élément d'entraînement (62) est déplacé vers la plaque de fond (3), moyennant quoi les surfaces dentées (62a) engrènent avec les roues dentées (63) ; et
- sous l'effet du déplacement du levier de sécurité (61) vers sa position de blocage, les roues dentées (63) sont actionnées dans des sens de rotation opposés, et actionnent elles-mêmes les chariots à crémaillère (64) dans des directions opposées.

9. Support selon l'une quelconque des revendications précédentes, **caractérisé en ce que** chaque élément de retenue (30) comporte un ressort de précontrainte (45), qui prend appui au moins indirectement contre la plaque de fond (3) et contre l'élément de retenue (30) et exerce sur l'élément de retenue (30) une force dirigée vers sa position de fixation.

10. Support selon l'une quelconque des revendications précédentes, **caractérisé en ce qu'**au moyen d'un dispositif de force et/ou de ressort (56) supplémentaire, fixé à la plaque de fond (3), une force dirigée vers la position de blocage est exercée sur le dispositif de sécurité (50).

11. Support selon l'une quelconque des revendications précédentes, **caractérisé en ce que** les éléments de retenue (30) respectifs comportent une portion supérieure qui est orientée du bas vers le haut en divergeant par rapport à l'axe central (24).

12. Support selon l'une quelconque des revendications 3 à 11, **caractérisé en ce que** le dispositif de sécurité (50, 60) et le dispositif à ressort (90) sont configurés de telle sorte que, à l'intérieur d'une plage de diamètre définie, indépendamment du diamètre de la pièce en forme de mât ou de barre à fixer, les éléments de retenue (30), sous l'effet du déplacement du dispositif de sécurité (50, 60) depuis la position de déblocage vers la position de blocage, peuvent être bloqués au moyen du dispositif de transmission de force (70) de telle sorte qu'ils ne peuvent pas pivoter dans la position de libération.
